# EUROPÄISCHE PATENTSCHRIFT

(11) **EP 4 381 153 B1**
(45) Veröffentlichungstag und Bekanntmachung des Hinweises auf die Patenterteilung: **03.06.2026**
(21) Anmeldenummer: 22760967.4
(22) Anmeldetag: 04.08.2022
(51) Int. Cl.: E04G 17/04, E04G 17/14, E04G 1/15, E04G 7/30, E04G 7/32, E04G 17/00, E04G 9/02

(54) **SYSTEM ZUR SCHALUNG EINES WANDELEMENTS MIT EINEM FREI STEHENDEN GERÜSTABSCHNITT**
FORMWORK SYSTEM FOR A WALL ELEMENT, COMPRISING A FREE-STANDING FRAME SECTION
SYSTÈME DE COFFRAGE POUR UN ÉLÉMENT MURAL, COMPRENANT UNE PARTIE CADRE AUTOPORTANTE

(30) Priorität: 05.08.2021 DE 102021120438
(43) Veröffentlichungstag der Anmeldung: 12.06.2024
(73) Patentinhaber: PERI SE, 89264 Weißenhorn (DE)
(72) Erfinder: SCHNEIDER, Werner, 89264 Weissenhorn (DE); STECK, Tobias, 89264 Weissenhorn (DE); KRALL, Steffen, 89264 Weissenhorn (DE)
(74) Vertreter: Frey, Sven Holger
(86) Internationale Anmeldenummer: PCT/EP2022/071944
(87) Internationale Veröffentlichungsnummer: WO 2023/012273

(56) Entgegenhaltungen:
- WO-A1-2009/004509
- WO-A1-2017/174490
- CN-U- 208 347 268
- KR-B1- 101 339 284
- US-A- 5 575 938
- US-A1- 2008 035 832

## Beschreibung

Die vorliegende Anmeldung nimmt die Priorität der deutschen Patentanmeldung Nr. 10 2021 120 438.0 in Anspruch.

Die Erfindung betrifft ein System zur Schalung eines Wandelementes, umfassend zumindest eine Schaltafel, zumindest ein Verbindungsbauteil sowie zumindest einen Gerüstabschnitt, wobei das Verbindungsbauteil zumindest eine Gerüstschnittstelle, welche zur lösbaren Verbindung dem einem Gerüstabschnitt vorgesehen ist und zumindest eine Schalungsschnittstelle umfasst, welche zur lösbaren Verbindung mit der Schaltafel vorgesehen ist. Dabei ist das zumindest eine Verbindungsbauteil mit seiner Gerüstschnittstelle mit dem Gerüstabschnitt verbunden und das Verbindungsbauteil ist mit seiner Schalungsschnittstelle mit der zumindest einen Schaltafel verbunden. Die Verbindung zwischen dem Verbindungsbauteil und der Schaltafel und/oder die Verbindung dem Verbindungsbauteil und dem Gerüstabschnitt ist im aufgebauten Zustand des Systems lösbar ausgeführt ist und der Gerüstabschnitt ist von der Schaltafel trennbar, wobei der Gerüstabschnitt nach einer Trennung von der Schaltafel als frei stehender Gerüstabschnitt verwendbar ist. Die Erfindung betrifft weiterhin ein Verfahren zur Herstellung eines Wandelementes unter Verwendung eines solchen Systems.

Die Erfindung betrifft das Gebiet des Bauwesens. Beim Errichten oder Umbauen von Gebäuden werden Gebäudeteile oftmals durch Gießen von Beton geformt. Die Form dieser gegossenen Gebäudeteile wird durch eine Schalung vorgegeben, wobei die Schalung vor dem Gießen auf der Baustelle errichtet wird. Insbesondere Decken oder Wände eines Gebäudes werden unter Zuhilfenahme von Schaltungen errichtet. Bei der Herstellung hoher Wände oder Wandelemente wird ein Gerüst benötigt, um die Schalung auf die Herstellung des Wandelementes vorbereiten zu können. Ein Gerüst wird zum einen benötigt, um einzelne Schaltafeln miteinander zur Gesamtschalung zu verbinden, beispielsweise durch das Anbringen von Schalungsschlössern. Weiterhin müssen zwei sich gegenüberliegende Schaltafeln vor der Herstellung eines Wandelementes durch Anker miteinander verbunden werden, um den nach außen wirkenden Druck des eingegossen Betonmaterials aufzunehmen. Dazu müssen die Schaltafeln über deren gesamte Höhe für Arbeitskräfte erreichbar sein, was meist durch ein Gerüst oder durch eine Arbeitsbühne erfolgt. Weiterhin ist in den meisten Fällen vor der Herstellung des Wandelementes eine Bewehrung auf einer bereits positionierten Stellschalung oder zwischen einer solchen Stellschalung und einer Schließschalung, welche der Stellschalung gegenüberliegt, anzubringen. Nach dem Stand der Technik sind Gerüste oder Arbeitsbühnen, die zum Anbringen von Schalungsschlössern vorgesehen sind, so an der Schalung angeordnet, dass von diesen Gerüsten oder Arbeitsbühnen keine Bewehrung angebracht werden kann. Die Stellen, an denen die Bewehrung positioniert werden muss, sind schlicht von diesen Gerüsten oder Arbeitsbühnen, welche der Vorbereitung der Schaltafeln dienen, nicht erreichbar, da sie sich auf der gegenüberliegenden Seite der Schaltafel befinden. Das bedeutet in der Praxis, dass zur Bedienung der Schalung eine erste Art Gerüst benötigt wird und zur Positionierung und Einbringung der Bewehrung in die Schalung eine zweite Art von Gerüst benötigt wird. Darüber hinaus existieren auf der Baustelle üblicherweise eine Vielzahl unterschiedlicher Typen von Gerüsten und Schaltafeln, wodurch eine Verbindbarkeit der Gerüste mit den Schaltafeln, insbesondere für die zuvor beschriebenen Anwendungsfälle, oft nicht gegeben ist. Problematisch erweisen sich dabei meist Unterschiede im Raster, welche zwischen den Gerüstsystemen und den Schalungssystemen bestehen. Schließlich ist in vielen Anwendungsfällen nach dem Gießen eines Wandelementes mithilfe der Schalung nach dem Entfernen der Schalung noch Arbeit am Wandelement vorzunehmen, beispielsweise das Auffüllen von Ankerlöchern oder auch Verputz- oder Streicharbeiten. Um das Wandelement über seine gesamte Höhe erreichen zu können, wird somit nach dem eigentlichen Gießen erneut ein Gerüst oder eine Arbeitsbühne benötigt, um abschließende Arbeiten vornehmen zu können. Für die Herstellung eines Wandelementes mithilfe einer Schalung werden somit eine Vielzahl unterschiedlicher Gerüste oder Arbeitsbühnen benötigt, was zu komplizierten Arbeitsabläufen und einem Bedarf an einer Vielzahl von unterschiedlichen Gerüstelementen führt. Ein System zur Schalung eines Wandelementes mit den Merkmalen des einleitenden Teils des Anspruchs 1 ist in der US5575938A offenbart.

Die Aufgabe der Erfindung besteht somit darin, Lösungen vorzuschlagen mit denen die Herstellung eines Wandelementes vereinfacht werden kann.

Diese Aufgabe der Erfindung wird gemäß Anspruch 1 gelöst durch ein System zur Schalung eines Wandelementes, umfassend
zumindest eine Schaltafel, zumindest ein Verbindungsbauteil sowie zumindest einen Gerüstabschnitt,
   - wobei der Gerüstabschnitt mehrere Vertikalstiele und mehrere Horizontalriegel umfasst und sich der Gerüstabschnitt in drei Raumrichtungen erstreckt,
   - wobei die Schaltafel einen Rahmen und eine Schalhaut umfasst, wobei der Rahmen mehrere Längsstreben und mehrere Querstreben aufweist, wobei die Längsstreben und die Querstreben im Wesentlichen senkrecht zueinander angeordnet sind und die Schalhaut lösbar am Rahmen befestigbar ist, wobei in einem verbundenen Zustand die Schalhaut auf zumindest einem Teil der Längsstreben und die Querstreben aufliegt, wobei zumindest ein Teil der Längsstreben und/oder Querstreben eine Hinterschneidung aufweist, welche in Längsrichtung der Längsstreben und/oder Querstreben orientiert ist, wobei die Hinterschneidung zur form- und kraftschlüssigen Verbindung mit der Schalungsschnittstelle eines Verbindungsbauteils vorgesehen ist,
   - wobei das Verbindungsbauteil zumindest eine Gerüstschnittstelle, welche zur lösbaren Verbindung dem Gerüstabschnitt vorgesehen ist und zumindest eine Schalungsschnittstelle umfasst, welche zur lösbaren Verbindung mit der Schaltafel vorgesehen ist, wobei die Schalungsschnittstelle zumindest ein Klemmelement umfasst und das Klemmelement zumindest zwei Greifarme umfasst, wobei zumindest einer der Greifarme relativ zu einem anderen Greifarm beweglich ausgeführt ist, wobei der Abstand zwischen den zumindest zwei Greifarmen einstellbar ausgeführt ist,
wobei das zumindest eine Verbindungsbauteil mit seiner Gerüstschnittstelle mit dem Gerüstabschnitt verbunden ist, wobei die Greifarme des Klemmelementes zumindest bereichsweise in die Hinterschneidung am Rahmen der Schaltafel eingreifen, wodurch zumindest eine formschlüssige, bevorzugt auch eine kraftschlüssige, Verbindung zwischen der Schalungsschnittstelle und der Schaltafel vorhanden ist, wobei diese Verbindung entlang der Hinterschneidung beliebig positionierbar ist, wodurch die relative Position zwischen Verbindungsbauteil und Schaltafel in einer Richtung parallel zur Verlaufsrichtung der Hinterschneidung einstellbar ausgeführt ist,
und das Verbindungsbauteil mit seiner Schalungsschnittstelle mit der zumindest einen Schaltafel verbunden ist, wobei die Verbindung zwischen dem Verbindungsbauteil und der Schaltafel und/oder die Verbindung dem Verbindungsbauteil und dem Gerüstabschnitt im aufgebauten Zustand des Systems lösbar ausgeführt ist und somit der Gerüstabschnitt von der Schaltafel trennbar ist, wobei der Gerüstabschnitt nach einer Trennung von der Schaltafel als frei stehender Gerüstabschnitt verwendbar ist.

Das erfindungsgemäße System umfasst zumindest eine Schaltafel, zumindest einen Gerüstabschnitt sowie zumindest ein Verbindungsbauteil, welches die Schaltafel mit dem Gerüstabschnitt verbindet. Durch das Verbindungsbauteil ist eine Verbindung, insbesondere eine statisch tragfähige Verbindung, zwischen der Schaltafel und dem Gerüstabschnitt möglich. Durch das Verbindungsbauteil können die Schaltafel und der Gerüstabschnitt in einfacher Weise miteinander verbunden werden, wobei die Verbindung und auch das Trennen dieser Verbindung einfach und zügig vorgenommen werden kann. Ein erfindungsgemäßes System umfasst üblicherweise mehrere Schaltafeln und kann auch mehr als einen Gerüstabschnitt umfassen. Zur Verbindung sind meist mehrere Verbindungsbauteile vorgesehen, welche einen unterschiedlichen Positionen zwischen der Schaltafel bzw. den Schaltafeln und den Gerüstabschnitt angeordnet sind.

Der Gerüstabschnitt des erfindungsgemäßen Systems wird durch einen Gerüstabschnitt nach dem Stand der Technik gebildet und umfasst mehrere, im aufgebauten Zustand im Wesentlichen vertikal orientierte Vertikalstiele und mehrere, im aufgebauten Zustand im Wesentlichen horizontal orientierte Horizontalriegel. Diese Elemente des Gerüstabschnittes sind miteinander verbunden und bilden im aufgebauten Zustand einen sich in drei Raumrichtungen erstreckenden Gerüstabschnitt. Der Gerüstabschnitt kann weitere Elemente umfassen, wie beispielsweise Trittflächen, Leitern, Geländer und Ähnliches. Der Gerüstabschnitt ist bevorzugt in sich modular aufgebaut, das bedeutet, dass der Gerüstabschnitt aus Standardelementen in unterschiedlichen Größen und Formen aufgebaut werden kann. Bei dem Gerüstabschnitt kann es sich beispielsweise um ein sogenanntes Systemgerüst handeln.

Das erfindungsgemäße System umfasst weiterhin zumindest eine Schaltafel, mit einem tragenden Rahmen und einer Schalhaut, welche mit dem Rahmen lösbar verbunden ist. Der Rahmen ist bevorzugt gitterförmg aufgebaut, wobei mehrere Längsstreben, welche im aufgebauten Zustand im Wesentlichen vertikal orientiert sind und mehrere Querstreben, welche im aufgebauten Zustand im Wesentlichen horizontalorientiert sind, diesen Rahmen bilden. Die Längsstreben und die Querstreben sind zueinander im rechten Winkel orientiert. Die Schalhaut ist auf dem Rahmen befestigt und liegt dabei zumindest auf einem Teil der Längsstreben und Querstreben auf. Durch dieses Aufliegen werden bei der Herstellung eines Wandelementes Kräfte, die vom Betonwerkstoff auf die Schalhaut wirken, in den tragenden Rahmen der Schaltafel abgeleitet. Zumindest ein Teil der Längsstreben und/oder der Querstreben weist eine Hinterschneidung auf. Unter Hinterschneidung ist dabei ein Bereich zu verstehen, welcher gegenüber benachbarten Bereichen zurückversetzt ist. Wird ein Gegenelement derart mit dem Rahmen der Schaltafel verbunden, dass es bereichsweise in die Hinterschneidung eingreift, entsteht ein Formschluss, durch welchen das Gegenelement mit dem Rahmen verbunden wird. Die Hinterschneidung ist dazu vorgesehen, eine form- und kraftschlüssige Verbindung mit einer Schalungsschnittstelle eines Verbindungsbauteils einzugehen, was später beschrieben wird. Die Hinterschneidung erstreckt sich in Längsrichtung der Längsstreben und/oder Querstreben. Beispielsweise kann die Hinterschneidung durch eine Nut gebildet werden, welche gegenüber der übrigen Oberfläche der Längsstreben und/oder Querstreben zurückversetzt ist und welches sich entlang dieser Streben erstreckt. Durch diese Erstreckung der Hinterschneidung in Längsrichtung wird erreicht, dass ein Verbindungsbauteil stufenlos an unterschiedlichen Positionen am Rahmen der Schalhaut befestigt werden kann. Diese Variabilität bezüglich der Position, an der ein Verbindungsbauteil mit dem Rahmen verbunden werden kann bewirkt, dass Schaltafeln und Gerüstabschnitte mit unterschiedlichem Raster sehr einfach miteinander verbunden werden können. Durch die sich in Längsrichtung erstreckende Hinterschneidung kann eine Verbindung an quasi beliebiger Position erfolgen, wodurch das bei der Schaltafel oder beim Schalungssystem zwischen mehreren Schaltafeln angewandte Raster für die Verbindung mit dem Verbindungsbauteil keine Rolle spielt. Bevorzugte Ausführungsformen der Hinterschneidung werden später beschrieben.

Das erfindungsgemäße System umfasst weiterhin zumindest ein Verbindungsbauteil mit einer Gerüstschnittstelle und einer Schalungsschnittstelle. Die Schalungsschnittstelle ist zur Verbindung mit der Schaltafel, insbesondere mit dem Rahmen der Schaltafel vorgesehen. Dazu umfasst die Schalungsschnittstelle zumindest ein Klemmelement, welches wiederum zumindest zwei Greifarme umfasst. Diese Greifarme sind zueinander beweglich ausgeführt. Der Abstand eines Greifarms zum anderen Greifarm ist veränderlich oder einstellbar ausgeführt. Die Greifarme des Klemmelementes sind dazu vorgesehen, zumindest bereichsweise in die Hinterschneidung im Rahmen der Schaltafel einzugreifen und somit eine formschlüssige Verbindung zwischen Verbindungsbauteil und Schaltafel herzustellen. Das Klemmelement kann neben den Greifarmen weitere Elemente aufweisen, beispielsweise einen Mechanismus zur Betätigung und Verriegelung der Greifarme. Die Verbindung zwischen dem Verbindungsbauteil und dem Rahmen der Schaltafel wird dadurch hergestellt, dass die beiden Greifarme zunächst so eingestellt werden, dass sie eine Querstrebe oder eine Längsstrebe des Rahmens teilweise umgreifen können. In diesem Zustand werden die Greifarme teilweise über die Längsstrebe oder die Querstrebe geschoben solange, bis ein Bereich der Greifarme benachbart zu einer oder mehreren Hinterschneidungen an der Querstrebe oder der Längstrebe positioniert sind. Anschließend wird der Abstand zwischen den beiden Greifarmen verringert, wobei diese zumindest bereichsweise in die Hinterschneidung am Rahmen eingreifen. Dadurch entsteht der zuvor beschriebene Formschluss zwischen dem Verbindungsbauteil und dem Rahmen der Schaltafel. Bevorzugt wird bei dieser Verbindung gleichzeitig eine kraftschlüssige Verbindung, insbesondere eine Klemmung zwischen den Greifarmen und dem Rahmen hergestellt. Eine solche kraftschlüssige Verbindung bewirkt, dass kein Spiel zwischen dem Verbindungsbauteil und der Schaltafel besteht und somit eine stabile, statisch und dynamisch belastbare Verbindung entsteht. Besonders vorteilhaft an dieser Verbindung ist, dass sie an verschiedenen Positionen in Längsrichtung der Querstrebe oder der Längsstrebe hergestellt werden kann. Somit kann das Verbindungsbauteil variabel relativ zum Rahmen der Schaltafel positioniert werden. Günstigerweise erstreckt sich die Hinterschneidung über die gesamte freie Länge der Querstreben und der Längsstreben. Dadurch kann eine Verbindung mit dem Verbindungsbauteil an nahezu allen Orten des Rahmens der Schaltafel erfolgen. Lediglich an den Kreuzungspunkten der Längsstreben mit den Querstreben ist eine solche Verbindung nicht, oder nur durch Verwendung eines zusätzlichen Bauteils möglich. Die Verbindung zwischen dem Verbindungsbauteil und der Schaltafel über das Klemmelement ist so ausgeführt, dass sie in einfacher Weise getrennt werden kann, auch in einem Zustand, in dem die Schaltafel und der Gerüstabschnitt aufgebaut sind und zur Herstellung eines Wandelementes verwendet werden. Bei dem erfindungsgemäßen System ist somit das Verbindungsbauteil von der Schaltafel und/oder das Verbindungsbauteil von dem Gerüstabschnitt im aufgebauten Zustand lösbar ausgeführt. Dies hat den Vorteil, dass der Gerüstabschnitt von der Schaltafel im aufgebauten Zustand, während der Herstellung eines Wandelementes, getrennt werden kann. Aus einer solchen Trennbarkeit entstehen Vorteile bei der Herstellung des Wandelementes. Beispielsweise kann ein und derselbe Gerüstabschnitt für unterschiedliche Aufgaben bei der Herstellung des Wandelementes genutzt werden. Der Gerüstabschnitt eines erfindungsgemäßen Systems ist dabei so ausgeführt, dass er nach einer Trennung von der Schaltafel, bei der bevorzugt auch das Verbindungsbauteil entfernt wird, als freistehender Gerüstabschnitt verwendbar ist. Das bedeutet, dass der Gerüstabschnitt selbst tragfähig und stabil auf dem Untergrund steht und von arbeitenden Personen als Gerüstabschnitt benutzt werden kann. Durch das Verbindungsbauteil kann der Gerüstabschnitt mit der Schaltafel verbunden werden, beispielsweise um beide Komponenten im verbundenen Zustand miteinander zu transportieren oder zu positionieren. Nach einer Trennung von Gerüstabschnitt und Schaltafel kann der Gerüstabschnitt jedoch wie ein bekannter Gerüstabschnitt benutzt werden. Weiterhin ist es möglich, dass bei einem erfindungsgemäßen System nach einer vorhergehenden Trennung von Schaltafel und Gerüstabschnitt eine erneute Verbindung zwischen beiden Komponenten hergestellt wird. Dazu wird einfach zumindest ein Verbindungsbauteil in Verbindung sowohl mit der Schaltafel als auch dem Gerüstabschnitt gebracht.

Das erfindungsgemäße System ermöglicht eine Verbindung unterschiedlicher Typen oder Systeme von Schaltafel und Gerüstabschnitt. Insbesondere die in ihrer Position stufenlos einstellbare Verbindung zwischen der Schalungsschnittstelle des Verbindungsbauteils und dem Rahmen der Schalhaut ermöglicht eine einfache und flexible Verbindung. Bevorzugt sind für die Verbindung einer Schaltafel mit einem Gerüstabschnitt mehrere, an unterschiedlichen Positionen angebrachte Verbindungsbauteile vorgesehen. Die Gerüstschnittstelle des Verbindungsbauteils ist bevorzugt so ausgeführt, dass sie zu einer innerhalb des Gerüstabschnittes verwendeten Verbindungsschnittstelle kompatibel ist. So kann das Verbindungsbauteil über eine Variation oder Anpassung der Gerüstschnittstelle in einfacher Weise mit verschiedenen Typen von Gerüstabschnitten kombiniert werden. Das Verbindungsbauteil ist einfach aufgebaut, wodurch einfach und kostengünstig ein erfindungsgemäßes System bereitgestellt werden kann, welches einen bereits vorhandenen Gerüstabschnitt nutzt. Somit kann bereits vorhandene Ausrüstung vorteilhaft zu einem erfindungsgemäßen System umgerüstet werden. Die einfache Trennbarkeit von Schaltafel und Gerüstabschnitt, welche durch das Verbindungsbauteil mit seiner Schalungsschnittstelle und seiner Gerüstschnittstelle bewirkt wird, bietet eine Reihe von Vorteilen bei der Herstellung eines Wandelementes. Der Gerüstabschnitt kann für mehrere Aufgaben eingesetzt werden, beispielsweise zur Anbringung einer Bewehrung an oder in der Schalung, zum sicheren Einfüllen des Betonwerkstoffes in die Schalung und, nach dem Entfernen der Schaltafel, für Nacharbeiten an dem bereits gegossenen Wandelement. Somit wird durch eine erfindungsgemäße System Aufwand und Arbeitszeit bei der Herstellung eines Wandelementes eingespart, was durch die mehrfache Nutzung eines einzigen Gerüstabschnittes bewirkt wird. Das erfindungsgemäße System ist somit besonders geeignet für die Herstellung eines Wandelementes. Darüber hinaus kann das erfindungsgemäße System selbstverständlich auch zur Herstellung anderer Gebäudeelemente, wie beispielsweise Pfeiler oder Säulen, verwendet werden.

In einer Ausführungsform des Systems ist vorgesehen, dass das Klemmelement zumindest bereichsweise formkomplementär zu einem Element der Schaltafel ausgeführt ist. Unter formkomplementär ist hier zu verstehen, dass ein Bereich des Klemmelementes, insbesondere der Spitzenbereich der Greifarme, eine Negativform zur Hinterschneidung am Rahmen der Schaltafel aufweist. Dadurch wird ein sicherer Formschluss zwischen der Schalungsschnittstelle und der Schaltafel bewirkt.

Des Weiteren ist vorgesehen, dass die Gerüstschnittstelle zumindest bereichsweise formkomplementär zu einer Schnittstelle am Gerüstabschnitt ausgeführt ist. Unter formkomplementär ist hier zu verstehen, dass zumindest ein Teilbereich der Gerüstschnittstelle eine Negativform zu einem Teilbereich an einer Schnittstelle am Gerüstabschnitt aufweist. Der Gerüstabschnitt weist zur Verbindung von dessen Komponenten, beispielsweise von Vertikalstielen und Horizontalriegeln, Schnittstellen auf. Bevorzugt ist ein Teilbereich der Gerüstschnittstelle des Verbindungsbauteils ähnlich oder identisch in Form und Größe zu einer Schnittstelle ausgeführt, welche auch im Gerüstabschnitt verwendet wird. Beispielsweise können an einem Vertikalstiel des Gerüstabschnittes Verbindungsscheiben mit Ausnehmungen angeordnet sein, in welche Schnittstellenelemente eines Horizontalriegels formschlüssig eingebracht werden können. In diesem Fall kann die Gerüstschnittstelle des Verbindungsbauteils entsprechend der Schnittstelle an dem Horizontalriegel ausgeführt sein. Auf diese Weise kann die Gerüstschnittstelle auf die gleiche Weise mit einem Vertikalstiel verbunden werden, wie ein Horizontalriegel des Gerüstabschnittes. Durch diese Ausführungsform kann das Verbindungsbauteil in einfacher Weise an verschiedenen Positionen am Gerüstabschnitt befestigt werden.

Erfindungsgemäß ist vorgesehen, dass ein Tragelement vorgesehen ist, welches mit der Schalungsschnittstelle und der Gerüstschnittstelle verbunden ist, insbesondere wobei das Tragelement stabförmig ausgeführt ist, wobei die Schalungsschnittstelle und die Gerüstschnittstelle voneinander beabstandet am Tragelement angeordnet sind und das Tragelement die Schalungsschnittstelle und die Gerüstschnittstelle miteinander verbindet. Das Tragelement kann dabei verschiedene Formen aufweisen. Bevorzugt ist das Tragelement stabförmig ausgeführt und kann beispielsweise durch ein Rohr oder einen Rohrabschnitt gebildet sein. Durch den Abstand, in dem die Schalungsschnittstelle und die Gerüstschnittstelle zueinander am Tragelement angeordnet sind, kann der Abstand zwischen der Schaltafel und dem Gerüstabschnitt im aufgebauten Zustand des Systems angepasst werden. Um den Abstand zwischen Schaltafel und Gerüstabschnitt bei einer nicht erfindungsgemäßen Orientierung der Längsachse des Tragelementes individuell einstellen zu können kann das Tragelement auch in seiner Länge verstellbar, beispielsweise teleskopierbar, ausgeführt sein. Die Gerüstschnittstelle und die Schalungsschnittstelle können starr, oder in ihrer Position und Ausrichtung einstellbar mit dem Tragelement verbunden sein.

Erfindungsgemäß ist vorgesehen, dass das Tragelement eine Längsachse aufweist und die Schalungsschnittstelle und die Gerüstschnittstelle zueinander beabstandet entlang der Längssachse angeordnet sind und wobei die Längssachse im Wesentlichen parallel zur Oberfläche der Schalhaut und vertikal orientiert ist. Das Tragelement weist eine Längsachse auf, welche zwischen der Schalungsschnittstelle und der Gerüstschnittstelle verläuft.

Vorteilhafter Weise ist vorgesehen, dass ein Ausgleichselement vorgesehen ist, welches zwischen dem Tragelement und der Gerüstschnittstelle angeordnet ist, wobei das Ausgleichselement eine Linearlagerung aufweist, durch welche die Gerüstschnittstelle und das Tragelement zumindest bereichsweise in einer Richtung parallel zur Längsachse des Tragelementes relativ zum Tragelement verschiebbar ist. In dieser Ausführungsform ist ein Ausgleichselement vorgesehen, welches eine Verschiebung zwischen der Gerüstschnittstelle und dem Tragelement und somit auch eine Verschiebung zwischen der Gerüstschnittstelle und der Schalungsschnittstelle ermöglicht. Dazu weist das Ausgleichselement eine lineare Lagerung auf, welche eine lineare Bewegung in einer Richtung parallel zur Längsachse des Tragelement es führt. Durch diese Verschiebbarkeit zwischen der Gerüstschnittstelle an der Schalungsschnittstelle wird die Flexibilität bei der Verbindung zwischen Schalhaut und Gerüstabschnitt weiter erhöht. Durch die Verschiebbarkeit kann der Abstand zwischen den beiden Schnittstellen stufenlos eingestellt werden, wodurch Toleranzunterschiede oder auch Rasterunterschiede zwischen dem Gerüstabschnitt und der Schaltafel ausgeglichen werden können. Darüber hinaus ermöglicht das Ausgleichselement auch die Kompensation von Höhenunterschieden im Untergrund des Systems. Ist beispielsweise der Untergrund unter der Schaltafel höher als der Untergrund unter dem Gerüstabschnitt, kann dieser Höhenunterschied durch das Ausgleichselement stufenlos ausgeglichen werden, ohne dass Anpassungsarbeiten am System erforderlich werden.

Des Weiteren ist vorgesehen, dass der Abstand zwischen der Gerüstschnittstelle und der Schalungsschnittstelle, insbesondere in einer Richtung senkrecht zur Längsachse des Tragelementes, größer oder gleich der Dicke der Schaltafel ist. Der Abstand zwischen der Gerüstschnittstelle und der Schalungsschnittstelle definiert den Abstand zwischen der Schaltafel und dem Gerüstabschnitt. Bevorzugt ist der Abstand zwischen den beiden Schnittstellen größer als die Dicke der Schaltafel in einer Richtung senkrecht zur Oberfläche der Schalhaut. Dieser Abstand kann jedoch auch kleiner sein. Darüber hinaus kann der Abstand auch deutlich größer gewählt werden, beispielsweise kann der Abstand zwischen der Gerüstschnittstelle und der Schalungsschnittstelle, insbesondere in einer Richtung senkrecht zur Längsachse des Tragelementes, auch größer als das dreifache der Dicke der Schaltafel, oder größer als das fünffache der Dicke der Schaltafel sein.

In einer weiteren Ausführungsform ist vorgesehen, dass zwei Gerüstschnittstellen und zwei Schalungsschnittstellen vorgesehen sind, welche jeweils zueinander beabstandet am einem gemeinsamen Tragelement angeordnet sind. In dieser Ausführungsform sind an einem Tragelement jeweils zwei Gerüstschnittstellen und zwei Schalungsschnittstellen angeordnet. In dieser Ausführungsform ist die Länge entlang der Längsrichtung des Tragelementes größer als bei den zuvor beschriebenen Ausführungsformen. In dieser Ausführungsform ist das Tragelement mit seiner Längsrichtung parallel zu einem Vertikalstiel des Gerüstabschnittes im System angeordnet. Die Länge des Tragelementes beträgt dabei zumindest 1 m. Am Tragelement sind in eine erste Richtung weisend zwei Gerüstschnittstellen angeordnet, welche mit Schnittstellen am Gerüstabschnitt verbunden werden oder verbunden sind. Auf einer gegenüberliegenden zweiten Seite sind ebenfalls zwei Schalungsschnittstellen angeordnet, welche mit dem Rahmen der Schaltafel verbunden werden oder verbunden sind. Ein solches Verbindungsbauteil ermöglicht eine Verbindung über zwei Punkte mit der Schaltafel und mit dem Gerüstabschnitt. Das Verbindungsbauteil ist somit stabiler und tragfähiger. Weiterhin wird die Anzahl an Bauteilen, die zum Aufbau eines Systems benötigt werden durch ein solches Verbindungsbauteil reduziert, wodurch die Logistik auf der Baustelle vereinfacht und die Aufbauzeit des Systems reduziert werden kann.

Geschickter Weise ist vorgesehen, dass das Klemmelement der beiden Schalungsschnittstellen, welche an einem gemeinsamen Tragelement angeordnet sind, einen Entriegelungsmechanismus aufweist, welcher durch eine einfache lineare oder rotatorische Bewegung betätigbar ist, wobei durch die Betätigung des Entriegelungsmechanismus der Formschluss zwischen der Schalungsschnittstelle und der Schaltafel aufhebbar ist. In dieser Ausführungsform weist das Klemmelement einen Entriegelungsmechanismus auf, welcher schnell und einfach von Hand zu betätigen ist. Dadurch kann die Schalungsschnittstelle des Verbindungsbauteiles schnell und einfach von der Schaltafel getrennt werden. Dies ist vorteilhaft, wenn bei der Herstellung eines Wandelementes im ausgebauten Zustand des Systems die Schaltafel vom Gerüstabschnitt getrennt werden soll. Durch den Entriegelungsmechanismus ist eine solche Trennung schnell und einfach vorzunehmen. Der Entriegelungsmechanismus ist dabei durch eine einfache Bewegung betätigbar, welche linear, rotatorisch oder eine einfache Kombination aus beiden Bewegungsarten sein kann. Beispielsweise kann der Entriegelungsmechanismus einen stabförmigen Hebel aufweisen, welcher in einer linearen Bewegung oder einer Rotationsbewegung betätigt wird und dabei den Formschluss zwischen der Schalungsschnittstelle und der Schaltafel auflöst. Um ein versehentliches Betätigen des Entriegelungsmechanismus zu verhindern, kann ein Sicherungsmechanismus vorgesehen sein, welcher vor der Betätigung des Entriegelungsmechanismus zunächst deaktiviert werden muss. Bevorzugt wird ein solcher Entriegelungsmechanismus bei einem Verbindungsbauteil eingesetzt, welches zwei oder mehrere Schalungsschnittstellen aufweist. Ein solches Verbindungsbauteil ist in der vorhergehenden Ausführungsform beschrieben. Es kann dabei vorgesehen sein, dass ein gemeinsamer Entriegelungsmechanismus für mehrere Schalungsschnittstellen vorgesehen ist oder jede Schalungsschnittstelle einen eigenen Entriegelungsmechanismus aufweist, wobei die Entriegelungsmechanismen miteinander gekoppelt sind. Auf diese Weise können durch einen einzigen Betätigungsvorgang mehrere Schalungsschnittstellen gleichzeitig von der Schaltafel getrennt werden. Dadurch wird die benötigte Zeit zur Trennung von Schaltafel und Gerüstabschnitt weiter reduziert. Selbst verständlich ist es auch möglich einen Entriegelungsmechanismus bei Ausführungsformen eines Verbindungsbauteil vorzusehen, welches lediglich eine Schalungsschnittstelle aufweist.

In einer weiteren Ausführungsform ist vorgesehen, dass die Bewegungsrichtung zumindest eines der Greifarme des Klemmelementes im Wesentlichen parallel zur Verbindungsrichtung der Gerüstschnittstelle und/oder im Wesentlichen parallel zur Oberfläche der Schalhaut orientiert ist. Der Abstand zwischen den beiden Greifarmen des Klemmelementes ist einstellbar, wobei zumindest einer der Greifarme beweglich ausgeführt ist. In einer Ausführungsform ist zumindest einer dieser Greifarme in einer Richtung beweglich, welche im ausgebauten Zustand des Systems im Wesentlichen parallel zur Oberfläche der Schalhaut verläuft. Auf diese Weise kann durch die Bewegung des Greifarms ein zumindest teilweises Umgreifen einer Längsstrebe oder einer Querstreben des Rahmens der Schaltafel vorgenommen werden. Unter Bewegungsrichtung des Greifarms ist dabei die Richtung zu verstehen, entlang derer der Abstand zwischen den beiden Greifarmen einstellbar ausgeführt ist. Das Klemmelement kann auch so ausgeführt sein, dass beide Greifarme beweglich ausgeführt sind. Bevorzugt verläuft die Bewegungsrichtung des Greifarmes parallel zu einer Verbindungsrichtung der Gerüstschnittstelle. Diese Verbindungsrichtung ist die Richtung, in der die Gerüstschnittstelle zum Herstellen oder zum Lösen einer Verbindung mit dem Gerüstabschnitt bewegt wird. Dabei kann die Verbindungsrichtung parallel zu einem Vertikalstiel des Gerüstabschnittes, also im aufgebauten Zustand des Systems im Wesentlichen vertikal, orientiert sein. In diesem Fall ist auch die Bewegungsrichtung des Greifarmes im Wesentlichen vertikal, wodurch ein Umgreifen des Klemmelementes um eine Querstreben der Schaltafel ermöglicht wird.

In einer alternativen Ausführungsform ist vorgesehen, dass die Bewegungsrichtung zumindest eines der Greifarme des Klemmelementes im Wesentlichen senkrecht zur Verbindungsrichtung der Gerüstschnittstelle und/oder senkrecht zur Oberfläche der Schalhaut orientiert ist. In dieser Ausführungsform ist die Bewegungsrichtung eines Greifarmes senkrecht zu der Bewegungsrichtung in der zuvor beschriebenen Ausführungsform orientiert. Die Bewegungsrichtung zumindest eines der Greifarme verläuft dabei senkrecht zur Oberfläche der Schalhaut. Dadurch wird ermöglicht, dass das Klemmelement einen Randbereich des Rahmens der Schaltafel umgreift. Dadurch wird ermöglicht, dass das Verbindungsbauteil am Rand der Schaltafel angeordnet wird, wodurch beispielsweise die Anordnung einer zweiten Schaltafel zwischen der Schaltafel und dem Gerüstabschnitt ermöglicht wird. Im aufgebauten Zustand des Systems verläuft die Bewegungsrichtung bevorzugt in horizontaler Richtung. Somit ist die Bewegungsrichtung im Wesentlichen senkrecht zu einer Verbindungsrichtung der Gerüstschnittstelle orientiert, welche bevorzugt in vertikaler Richtung verläuft.

Geschickter Weise ist vorgesehen, dass die Länge des Tragelementes einstellbar ausgeführt ist. In dieser Ausführungsform kann der Abstand zwischen dem Gerüstabschnitt und der Schaltafel bei einer nicht erfindungsgemäßen Orientierung der Längsachse des Tragelementes durch eine Einstellbarkeit des Tragelementes variiert werden. Dies ist insbesondere dann vorteilhaft, wenn zwischen dem Gerüstabschnitt und der Schaltafel Objekte mit unterschiedlicher Dicke, beispielsweise herzustellende Wandelemente, angeordnet werden sollen. Dazu kann das Tragelement teleskopierbar ausgeführt sein. Das Tragelement kann weiterhin zumindest eine Arretierungsvorrichtung aufweisen, mit der eine eingestellte Länge des Tragelementes stabil fixiert werden kann.

In einer vorteilhaften Ausgestaltung ist vorgesehen, dass die Hinterschneidung am Rahmen der Schaltafel als Nut ausgeführt ist, welche sich in Längsrichtung der Längsstreben und/oder Querstreben orientiert ist, wobei die Nut einen U-förmigen, rechteckigen oder gekrümmten Querschnitt aufweist. Die Hinterschneidung kann als Nut ausgeführt sein, welche in die Längsstreben und/oder Querstreben eingebracht ist und welche sich, zumindest bereichsweise, entlang dieser Streben erstreckt. Bevorzugt weisen die Längsstreben und die Querstreben einen rechteckigen Querschnitt auf, wobei die Schalhaut auf einer Seitenfläche dieses rechteckigen Querschnittes aufliegt. Die Hinterschneidung ist bevorzugt an einer Seitenfläche angeordnet, welche zu der Seitenfläche benachbart ist, an der die Schalhaut aufliegt. Es können an einer Querstrebe oder Längstrebe auch zwei Hinterschneidung in angeordnet sein, welche bevorzugt an zwei einander gegenüberliegenden Seitenflächen der Streben angeordnet sind. Im Querschnitt kann eine solche als Nut ausgeführte Hinterschneidung eine U-förmige, rechteckige, vieleckige oder halbkreisförmige Form aufweisen. Generell sind die unterschiedlichsten Formen für den Querschnitt der Nut geeignet, solange durch diese Querschnitte eine Hinterschneidung gegenüber den benachbarten Bereichen an der Querstrebe oder der Längstrebe erzeugt wird.

In einer weiteren Ausführungsform ist vorgesehen, dass zumindest zwei Verbindungsbauteile vorgesehen sind und jedes Verbindungsbauteil zumindest zwei Schalungsschnittstellen aufweist und die Schaltafel mehrere Querstreben mit einer zumindest bereichsweise daran angeordneten Hinterschneidung aufweist, wobei der Abstand zwischen den zumindest zwei Schalungsschnittstellen am Verbindungsbauteil einem ganzzahligen Vielfachen des Abstandes zwischen zwei benachbarten Querstreben der Schaltafel entspricht. In dieser Ausführungsform sind die Raster der Schaltafel und des Verbindungsbauteils aufeinander abgestimmt, so dass eine flexible Verwendbarkeit der Komponenten des Systems ermöglicht wird. Jedes Verbindungsbauteil weist zwei Schalungsschnittstellen auf, welche beanstandet zueinander an einem Tragelement angeordnet sind. Der Abstand der beiden Schalungsschnittstellen am Tragelement entspricht dabei einem ganzzahligen Vielfachen des Abstandes zwischen zwei Querstreben der Schaltafel. Der Abstand zwischen zwei benachbarten Querstreben der Schaltafel ist geringer als der Abstand zwischen den beiden Schalungsschnittstellen am Verbindungsbauteil. Durch diese Wahl der Abmessungen kann das Verbindungsbauteil an verschiedenen Positionen mit verschiedenen Querstreben der Schaltafel verbunden werden. Im aufgebauten Zustand des Systems kann das Verbindungsbauteil somit in vertikaler Richtung in unterschiedlicher Höhe relativ zur Schaltafel angeordnet werden. Eine solche Variabilität der Verbindungsposition zwischen Verbindungsbauteil und Schaltafel ist dann besonders nützlich, wenn mehrere Schaltafeln miteinander kombiniert als Schalung für ein Wandelement eingesetzt werden. In den Bereichen der kombinierten Schalung, in denen zwei Schaltafeln aufeinandertreffen, kann eine Anbringung der Schalungsschnittstelle nicht möglich sein. In diesem Fall kann die Verbindung mit dem Verbindungsbauteil versetzt zu den Stellen, an denen zwei Schaltafeln aufeinandertreffen angeordnet werden. Somit ist eine Verbindung eines Gerüstabschnittes mit einer Schaltafel durch das Verbindungsbauteil auch möglich, wenn die Gesamtgröße oder Gesamtform der Schalung und/oder des Gerüstabschnitt es variiert wird.

Vorteilhafter Weise ist vorgesehen, dass die Schaltafel und der Gerüstabschnitt zueinander parallel orientiert sind, wobei der Abstand zwischen der Schaltafel und dem Gerüstabschnitt durch das Verbindungsbauteil bestimmt ist. Eine solche parallele Anordnung von Schaltafel und Gerüstabschnitt ist besonders vorteilhaft bei der Herstellung eines Wandelementes, da die Schalung bzw. das Wandelement sich vom Gerüst aus stets in einer konstanten Entfernung befinden. Selbstverständlich ist es jedoch auch möglich Schaltafel und Gerüstabschnitt in einem anderen Winkel zueinander anzuordnen, beispielsweise wenn das zu erzeugende Wandelement eine unregelmäßige oder winklige Form aufweist.

Des Weiteren ist günstiger Weise vorgesehen, dass das Klemmelement ein Zapfenelement und ein Spannelement umfasst, wobei das Zapfenelement in eine Ausnehmung, insbesondere in eine Bohrung, in einer der Längsstreben oder der Querstreben der Schaltafel formschlüssig eingebracht ist und das Spannelement relativ zum Zapfenelement beweglich ausgeführt ist und das Spannelement zumindest bereichsweise an einer der Längsstreben oder der Querstreben anliegt, wobei ein Spannmechanismus vorgesehen ist, welcher die relative Bewegung zwischen Zapfenelement und Spannelement erzeugt und wobei der Spannmechanismus einen Form- und einen Kraftschluss zwischen dem Verbindungsbauteil und dem Rahmen der Schaltafel erzeugt. In dieser Ausführungsform wird die Hinterschneidung am Rahmen der Schaltafel durch eine Ausnehmung oder eine Nut in einer Querstrebe oder einer Längsstrebe gebildet. Am Klemmelement ist ein Zapfenelement vorgesehen, welches bei der Verbindung formschlüssig in die Ausnehmung am Rahmen eingebracht wird. Das Zapfenelement weist dabei bereichsweise eine Negativform zur Ausnehmung auf und bildet einen beweglichen Greifarm des Klemmelementes. In dieser Ausführungsform wird der zweite Greifarm durch ein Spannelement gebildet, welches bei der Verbindung mit dem Rahmen an einer Längsstrebe oder einer Querstrebe anliegt und diese teilweise umschließt. Zwischen dem Zapfenelement und dem Spannelement ist ein Spannmechanismus angeordnet, welcher eine Relativbewegung zwischen den beiden Elementen oder Greifarmen erzeugt. Durch Betätigung des Spannmechanismus wird der Abstand zwischen dem Zapfenelement und dem Spannelement reduziert, wodurch ein Kraftfluss und ein Formschluss zwischen der Gerüstschnittstelle und dem Rahmen der Schaltafel hergestellt wird.

Geschickter Weise ist vorgesehen, dass die Gerüstschnittstelle, welche beabstandet zur Schalungsschnittstelle an einem Tragelement angeordnet ist, als Verbindungsschelle ausgeführt ist, wobei die Verbindungsschelle an einem Vertikalstiel des Gerüstabschnittes kraftschlüssig befestigt ist. In dieser Ausführungsform ist die Gerüstschnittstelle als Verbindungsschelle ausgeführt, welche mit einem Vertikalstiel des Gerüstabschnittes kraftschlüssig und formschlüssig verbunden ist. Diese Verbindungstelle kann nahezu beliebig an dem Vertikalstiel positioniert werden. Bei dieser Ausführungsform ist die Gerüstschnittstelle somit nicht identisch zu einer Schnittstelle ausgeführt, welche zur Verbindung von Komponenten innerhalb des Gerüstabschnitt des verwendet wird. Die Verbindungsschelle umschließt einen Vertikalstiel in Umfangsrichtung und wird an der gewünschten Verbindungsposition festgeklemmt, beispielsweise mithilfe einer Schraubverbindung. Eine als Verbindungsschelle ausgeführte Gerüstschnittstelle hat den Vorteil, dass sie besonders flexibel bezüglich der relativen Position zwischen Verbindungsbauteil und Gerüstabschnitt eingesetzt werden kann. Somit ist in dieser Ausführungsform auch ein Ausgleich von Toleranzen oder von unterschiedlichen Höhen des Untergrundes unter der Schaltafel und dem Gerüstabschnitt zwischen Verbindungsbauteil und Gerüstabschnitt möglich.

In einer alternativen Ausführungsform ist vorgesehen, dass die Schalungsschnittstelle durch eine Ausgleichsschiene und die Gerüstschnittstelle durch eine Klemmschelle gebildet ist, wobei die Ausgleichsschiene mit einem ersten Teilbereich, der einen Greifarm bildet, in die Hinterschneidung im Rahmen der Schaltafel eingebracht ist, wobei der zweite Greifarm durch einen Sicherungsstift gebildet ist, welcher in den ersten Teilbereich einbringbar ist und die Ausgleichsschiene einen zweiten Teilbereich aufweist, welcher als Schiene mit konstantem Querschnitt ausgeführt ist und die Klemmschelle einen Anschlussbereich aufweist, welcher zumindest teilweise formkomplementär zur Ausgleichsschiene ausgeführt ist und die Klemmschelle weiterhin ein Riegelelement aufweist, welches in Anschlussbereich einbringbar ist und im verbundenen Zustand der Anschlussbereich und das Riegelelement zusammen die Ausgleichsschiene komplett umschließen, wobei die Klemmschelle parallel zur Längsrichtung der Ausgleichsschiene verschiebbar ausgeführt ist und die Klemmschelle weiterhin eine Verbindungsschelle aufweist, welche benachbart zum Anschlussbereich angeordnet ist, wobei die Verbindungsschelle an einem Vertikalstiel des Gerüstabschnittes kraftschlüssig befestigt ist. In dieser Ausführungsform ist die Schalungsschnittstelle als Ausgleichsschiene ausgeführt. Eine derart ausgeführte Schalungsschnittstelle umfasst einen ersten Teilbereich, welcher in eine Hinterschneidung im Rahmen formschlüssig eingebracht ist und welcher einen ersten Greifarm bildet. In dieser Ausführungsform durchdringt die Hinterschneidung eine Längstrebe oder eine Querstrebe im Rahmen und der erste Teilbereich ist derart in die Hinterschneidung eingebracht, dass er die gesamte Längsstrebe oder Querstrebe durchdringt. Als zweiter Greifarm ist in dieser Ausführungsform ein Sicherungsstift vorgesehen, welcher in den ersten Teilbereich einbringbar ist. Bei der Verbindung wird der erste Teilbereich durch die Hinterschneidung im Rahmen geführt und anschließend der Sicherungsstift in den Teil eingebracht, welcher über die Längstrebe oder die Querstrebe hinaus steht. Auf diese Weise wird die Schalungsschnittstelle formschlüssig mit dem Rahmen der Schaltafel verbunden. Angrenzend an den ersten Teilbereich weist die Ausgleichsschiene einen zweiten Teilbereich auf, welche als Schiene mit konstantem Querschnitt ausgeführt ist. Diese Schiene dient dann der Verbindung mit der Gerüstschnittstelle, welche als Klemmschelle ausgeführt ist. Das Vorsehen des zweiten Teilbereichs als Schiene mit konstantem Querschnitt verbesserte Flexibilität bezüglich der relativen Position zwischen der Schaltafel und dem Gerüstabschnitt. Mithilfe dieser Schiene mit konstantem Querschnitt kann entlang der Länge dieser Schiene die relative Position zwischen Schalungsschnittstelle und Gerüstschnittstelle im Verbindungsbauteil variiert werden. Somit ist in dieser Ausführungsform nicht nur eine Variabilität bezüglich der Anbringung des Verbindungsbauteils an der Schaltafel und am Gerüstabschnitt gegeben, sondern es besteht eine zusätzliche Variabilität oder Einstellbarkeit innerhalb des Verbindungsbauteils. Diese Ausführungsform ist besonders günstig, wenn die Schaltafel an ihrem Rahmen nur an diskreten Punkten Hinterschneidungen aufweist. Solche Schaltafeln existieren oftmals im Bestand von Baufirmen und sollen zukünftig weiterverwendet werden. Durch ein Verbindungsbauteil gemäß dieser Ausführungsform können derartige Schaltafeln aus älterem Bestand in einem System sehr flexibel genutzt werden. Die Einstellbarkeit von Gerüstschnittstelle relativ zur Schalungsschnittstelle wird weiterhin durch den Anschlussbereich der Klemmschelle möglich, welche in dieser Ausführungsform die Gerüstschnittstelle bildet. Dieser Anschlussbereich ist zumindest teilweise formkomplementär zu dem zweiten Teilbereich der Ausgleichsschiene ausgeführt. Das bedeutet, dass der Anschlussbereich einen Teilbereich der Ausgleichsschiene umgreift. Zur festen Verbindung der Gerüstschnittstelle an die Schalungsschnittstelle weist die Klemmstelle zusätzlich ein Riegelelement auf, welches in den Anschlussbereich einbringbar ist und zusammen mit dem Anschlussbereich im verbundenen Zustand die Schiene mit konstantem Querschnitt komplett umgreift. Das Riegelelement ist dabei so ausgeführt, dass zusätzlich ein Kraftschluss zwischen der Klemmstelle und der Ausgleichsschiene hergestellt werden kann. Bei der Verbindung wird zunächst der Anschlussbereich über den zweiten Teilbereich der Ausgleichsschiene geschoben. In diesem Zustand ist der Anschlussbereich relativ zur Ausgleichsschiene entlang der Länge der Schiene mit konstantem Querschnitt verschiebbar, wodurch die Position zwischen Schalungsschnittstelle und Gerüstschnittstelle eingestellt werden kann. Anschließend wird das Riegelelement in den Anschlussbereich eingebracht, wodurch ein Formschluss und ein Kraftschluss zwischen den Komponenten hergestellt wird. In diesem Zustand ist dann das Verbindungsbauteil fixiert. Die Verbindung der Gerüstschnittstelle mit dem Gerüstabschnitt erfolgt wie bei der zuvor beschriebenen Ausführungsform über eine Verbindungsschelle, welche im verbundenen Zustand einen Vertikalstiel des Gerüstabschnitt des umschließt und kraftschlüssig an diesem befestigt ist. Wie zuvor beschrieben, ist diese Verbindungsschelle hier vorteilhaft, da sie nahezu stufenlos relativ zu einem Vertikalstiel des Gerüstabschnitt des positioniert werden kann. Die beschriebene Ausführungsform weist somit eine sehr hohe Anpassbarkeit bezüglich der Form und der Positionierung des Verbindungsbauteil ist zwischen Schaltafel um Gerüstabschnitt auf.

Die Aufgabe der Erfindung wird gemäß Anspruch 6 weiterhin gelöst durch ein Verfahren zur Herstellung eines Wandelementes umfassend die Schritte
A) Aufstellen einer Stellschalung, welche zumindest eine Schaltafel umfasst,
B) Befestigung einer Bewehrung an der aufgestellten Stellschalung,
C) Aufstellen einer Schließschalung, wobei der die Stellschalung und die Schließschalung den Raumbereich begrenzen, in dem das Wandelement vorgesehen ist und wobei die Bewehrung zwischen Stellschalung und Schließschalung angeordnet ist, und wobei die Schließschalung durch ein System nach einer der zuvor beschriebenen Ausführungsformen gebildet ist, dessen Schaltafel zur Bewehrung hin orientiert wird und der Gerüstabschnitt des Systems auf der der Stellschalung gegenüberliegenden Seite der Schaltafel angeordnet wird,
D) Vorbereitung der Schalung auf das Einfüllen eines flüssigen Werkstoffes zwischen Stellschalung und Schließschalung, wobei insbesondere Anker eingebracht werden, welche die Stellschalung und Schließschalung miteinander verbinden,
E) Füllung der Schalung mit einem flüssigen Werkstoff,
F) Aushärten des Werkstoffes, wodurch dieser zusammen mit der Bewehrung das Wandelement bildet,
G) Trennung der Schaltafel von dem Gerüstabschnitt, wobei die Gerüstschnittstelle des Verbindungsbauteils vom Gerüstabschnitt oder die Schalungsschnittstelle des Verbindungsbauteils von der Schaltafel gelöst wird,
H) Entfernen der Schaltafel, wobei der Gerüstabschnitt an einer unveränderten Position verbleibt,
I) Bearbeitung des gegossenen Wandelementes von dem Gerüstabschnitt aus.

Das erfindungsgemäße Verfahren kann zur Herstellung eines Wandelementes eines Gebäudes durchgeführt werden. Dieses Verfahren ist jedoch auch geeignet zur Herstellung anderer Gebäudeelemente, wie beispielsweise von Säulen oder Pfeilern. Bevorzugt wird das Verfahren in der angegebenen Reihenfolge der Verfahrensschritte A) bis I) durchgeführt. Es ist jedoch auch möglich, die Reihenfolge der Verfahrensschritte abzuändern.

In einem ersten Verfahrensschritt wird eine Stellschalung aufgestellt, welche zumindest eine Schaltafel umfasst. Unter Stellschalung ist dabei eine Schalung zu verstehen, welche vor der Errichtung eines Wandelementes als erster Teil der Schalung aufgestellt wird. Die Stellschalung wird üblicherweise auf dem Untergrund aufgestellt, auf dem das Wandelement entstehen soll. Um die Stelleschalung gegen Umfallen zu sichern, weist diese bevorzugt eine Stütze auf, welche beim Aufstellen auf der Seite der Stellschalung angeordnet wird, welche weg von dem zu errichtenden Wandelement weist. Bevorzugt umfasst die Stellschalung mehrere miteinander verbundene Schaltafeln. Verfahrensschritt A) ist abgeschlossen, sobald die gesamte Stellschalung aufgestellt und damit positioniert ist.

In einem zweiten Verfahrensschritt B) wird eine Bewehrung an oder vor der Stellschalung angeordnet und befestigt. Die Bewehrung dient der Verstärkung des zu errichtenden Wandelementes und kann beispielsweise aus Eisenmatten bestehen. Bei hohen Wandelementen wird zur Befestigung der Bewehrung an der Stellschalung ein Gerüst oder eine Arbeitsbühne benötigt. Die Bewehrung wird bevorzugt durch Befestigungselemente, wie Draht, an der Stellschalung positioniert und befestigt.

Nach der Anordnung der Bewehrung wird als dritter Verfahrensschritt C) eine Schließschalung gegenüberliegend zur Stellschalung aufgestellt. Erfindungsgemäß wird diese Schließschalung durch ein System nach einer der zuvor beschriebenen Ausführungsformen gebildet. Das die Schließschalung bildende System wird so aufgestellt, dass die Schalhaut der Schaltafel des Systems hin zur Bewehrung und zur Stellschalung weist. Im ausgebauten Zustand begrenzen dann die Stellschalung und die Schaltafel der Schließschalung den Raumbereich, in dem das Wandelement geschaffen werden soll. Auch die Bewehrung ist zwischen der Stellschalung und der Schließschalung angeordnet. Das System, umfassend zumindest eine Schaltafel, zumindest ein Verbindungsbauteil und zumindest einen Gerüstabschnitt, wird zusammengebaut, wobei der Gerüstabschnitt auf der von der Stellschalung weg weisenden Seite der Schaltafel des Systems angeordnet wird. Auf diese Weise entsteht eine Schalung, welche auf der einen Seite von der Stellschalung und auf der anderen Seite von der durch das System gebildeten Schließschalung gebildet wird. Der Gerüstabschnitt ist dabei außerhalb des Raumbereiches angeordnet, in dem das Wandelement entstehen soll. Am Ende des Verfahrensschrittes C) sind alle Komponenten fixiert. Der Gerüstabschnitt, welcher mit der Schaltafel des Systems verbunden ist, kann dann von Arbeitskräften betreten und zur Durchführung von Arbeiten genutzt werden.

In einem vierten Verfahrensschritt D) wird die Schalung, bestehend aus der Stellschalung und der Schaltafel der Schließschalung auf das Einfüllen eines flüssigen Betonwerkstoffes vorbereitet. Üblicherweise umfasst auch die Schließschalung mehrere Schaltafeln, welche vor der Erzeugung des Wandelementes dicht miteinander verbunden werden müssen. Zur Verbindung mehrerer Schaltafeln werden Schalungsschlösser angebracht, welche benachbarte Schaltafeln miteinander verbinden. Dieses Anbringen der Schalungsschlösser erfolgt von dem Gerüstabschnitt der Schließschalung aus. Auf dem Gerüstabschnitt können Arbeitskräfte die gesamte Rückseite der Schaltafeln erreichen. Weiterhin werden bei der Vorbereitung der Schalung Anker zwischen den Schaltafeln der Stellschalung und der Schließschalung angebracht, welche für die statische Stabilität der Schalung während des Einfüllens des Betonwerkstoffes sorgen. Dabei müssen mehrere Anker an verschiedenen Positionen zwischen der Stellschalung und der Schließschalung angeordnet werden. Dieses Anbringen oder Einbringen der Anker erfolgt ebenfalls durch Personen, welche sich auf dem Gerüstabschnitt befinden. Der Gerüstabschnitt wird somit für verschiedene Aufgaben und Arbeiten bei der Vorbereitung der Schalung genutzt.

In einem fünften Verfahrensschritt E) wird in die Schalung flüssiger Werkstoff, bevorzugt ein Betonwerkstoff, eingefüllt. Dieses Einfüllen des Werkstoffes kann ebenfalls von dem Gerüstabschnitt aus erfolgen. Der Gerüstabschnitt bietet hier eine sichere Standfläche, von der aus Zuführelemente für den Betonwerkstoff, wie Schläuche, entsprechend zu dem von der Schalung eingeschlossenen Raumbereich positioniert werden können. Alternativ kann der Gerüstabschnitt auch nur zur Beobachtung und Bewertung des Füllens der Schalung verwendet werden.

In einem sechsten Verfahrensschritt F) wird dem eingefüllten Werkstoff Zeit gegeben, um auszuhärten und ein tragfähiges Wandelement zu bilden. In diesem Verfahrensschritt kann der Gerüstabschnitt dazu genutzt werden, den Aushärtungsvorgang zu beobachten und unter Umständen zu beeinflussen, wie beispielsweise durch Zuführen von Wasser.

In einem siebten Verfahrensschritt G) wird bei der Schließschalung, welche durch das System gebildet wird, die Schaltafel von dem Gerüstabschnitt im ausgebauten Zustand getrennt. Dazu kann entweder die Gerüstschnittstelle des Verbindungsbauteils von den Gerüstabschnitt getrennt werden, wobei das Verbindungsbauteil an der Schaltafel verbleibt, oder alternativ die Schalungsschnittstelle des Verbindungsbauteils von der Schaltafel gelöst werden, wobei das Verbindungsbauteil an der Schaltafel verbleibt. Aufgrund der entsprechenden Ausführung des Verbindungsbauteils kann diese Lösung der Verbindung schnell und einfach vom Gerüstabschnitt aus erfolgen. Insbesondere wird für die Trennung von Schaltafel und Gerüstabschnitt kein Spezialwerkzeug benötigt und alle oder zumindest die meisten dazu erforderlichen Schritte können von Hand ausgeführt werden. Vorteilhaft an dem Verfahren ist, dass der Gerüstabschnitt auch während und nach der Trennung von der Schaltafel alleine und stabil tragfähig ist und durchgehend von arbeitenden Personen betreten und zum Arbeiten genutzt werden kann.

In einem achten Verfahrensschritt H) wird die Schaltafel der Schließschalung entfernt, wobei der Gerüstabschnitt an einer unveränderten Position verbleibt. Bevorzugt wird die Schaltafel der Schließschalung dabei durch einen Kran in vertikaler Richtung nach oben entfernt. Es ist möglich, dass vor der Entfernung der Schaltafel diese über weitere Arbeitsschritte von dem erzeugten und ausgehärteten Wandelement getrennt werden muss. Nach der Entfernung der Schaltafel befindet sich der Gerüstabschnitt beanstandet zum frisch erzeugten Wandelement. Der Abstand zwischen dem Gerüstabschnitt und dem Wandelement ist dabei in etwa so groß wie die Dicke der zuvor entfernten Schaltafel. Durch diesen geringen Abstand ist es nun möglich, vom Gerüstabschnitt aus das Wandelement zu erreichen. Zusätzlich kann in diesem Verfahrensschritt auch die Stellschalung entfernt werden, da das Wandelement ausgehärtet und selbstständig tragfähig ist.

In einem letzten, neunten Verfahrensschritt I) wird nun das gegossene Wandelement von dem an seiner Position verbliebenen Gerüstabschnitt weiter bearbeitet. Bei dieser weiteren Bearbeitung können beispielsweise Löcher im Wandelement, welche durch die zuvor angebrachten Anker verursacht sind, gefüllt werden. Darüber hinaus können Unebenheiten am Wandelement entfernt werden. Schließlich ist es auch möglich von dem Gerüstabschnitt aus Verputzarbeiten oder Malerarbeiten an dem Wandelement vorzunehmen. Dabei kann sehr effizient gearbeitet werden, da direkt nach dem Ausschalen und der Entfernung der Schalhaut die nächsten Arbeitsschritte von ein und demselben bereits aufgebauten Gerüstabschnitt aus vorgenommen werden können.

Das erfindungsgemäße Verfahren hat den Vorteil, dass der Gerüstabschnitt, welcher Teil der Schließschalung ist, während der Herstellung des Wandelementes mehrfach verwendet wird. Zunächst wird der Gerüstabschnitt in Verfahrensschritt C) zusammen mit der Schaltafel, welche die Schließschalung bildet, aufgestellt. Insbesondere, wenn das System vor dem Aufstellen der Schließschalung aufgebaut oder montiert wird, kann der Gerüstabschnitt sehr schnell aufgestellt oder platziert werden. Bevorzugt wird das montierte System einfach mithilfe eines Kranes platziert. So ist innerhalb kürzester Zeit die Schließschalung mit den bereits daran angeordneten Gerüstabschnitt aufgestellt und in Position gebracht. Anschließend kann die Schalung von Gerüstabschnitt aus vorbereitet werden. Ohne weitere Veränderungen am Gerüstabschnitt und der Schalung kann dann der Betonwerkstoff von Gerüstabschnitt aus in die Schalung eingegossen werden. Schließlich kann nach dem Ausschalen die Schaltafel des Systems entfernt werden, wobei ein und derselbe Gerüstabschnitt in der gleichen Position verbleibt und für die Nachbearbeitung des erzeugten Wandelementes genutzt werden kann. Gegenüber der herkömmlichen Vorgehensweise wird lediglich ein einziger Gerüstabschnitt benötigt für Tätigkeiten, für die ansonsten zumindest zwei unterschiedliche Gerüstabschnitte erforderlich wären. Dadurch wird bei der Erstellung des Wandelementes Aufwand und Zeit eingespart. Darüber hinaus vereinfacht sich die Logistik auf der Baustelle, da lediglich ein einziger Gerüstabschnitt herbeigeschafft, montiert, demontiert und wieder abtransportiert werden muss wo ansonsten zumindest zwei unterschiedliche Gerüstabschnitte bereitgehalten und verarbeitet werden müssen. Durch das erfindungsgemäße Verfahren lässt sich somit die Effizienz auf der Baustelle deutlich steigern und die Herstellung eines Wandelementes wird signifikant vereinfacht. In dem erfindungsgemäßen Verfahren wird zumindest ein System nach einer der zuvor beschriebenen Ausführungsformen zur Herstellung eines Wandelementes verwendet. Die Verwendung einer Ausführungsform eines Systems zur Herstellung eines Wandelementes bewirkt die selben Vorteile, die zuvor für das Verfahren beschrieben wurden.

In einer Ausführungsform des Verfahrens ist vorgesehen, dass die Schaltafel, der Gerüstabschnitt und das zumindest eine Verbindungsbauteil des Systems vor der Durchführung von Verfahrensschritt C) zusammengebaut werden. In dieser Ausführungsform wird das komplette System oder zumindest ein Teil des Systems vor dem Aufstellen des Systems als Schließschalung montiert. Diese Montage kann beispielsweise am Boden oder Untergrund liegend vorgenommen werden. Dies hat den Vorteil, dass bei der Montage keinerlei Risiken durch eine ansonsten beim Aufbau eines Gerüstabschnittes vorhandene Absturzgefahr vorliegen. Ein Aufbau des Systems am Boden verbessert somit signifikant die Arbeitssicherheit der arbeitenden Personen. Darüber hinaus kann das System auf diese Weise abseits des Ortes, an dem das Wandelement entstehen soll vorbereitend aufgebaut werden. Das fertig aufgebaute System kann dann beispielsweise mithilfe eines Kranes sehr zügig dorthin transportiert werden, wo das Wandelement hergestellt werden soll. Durch diese Vorgehensweise wird somit auch die Logistik am Ort der Errichtung des Wandelementes verbessert und es befinden sich weniger Personen im Gefahrenbereich nahe des Aufstellortes des Wandelementes.

In einer weiteren Ausführungsform ist vorgesehen, dass das Verbindungsbauteil mit der der Schalhaut abgewandten Seite der Schaltafel verbunden ist und somit der Gerüstabschnitt auf der Schalhaut abgewandten Seite der Schaltafel durch das Verbindungsbauteil mit dem Rahmen verbunden ist. Das Verbindungsbauteil ist in dieser Ausführungsform auf der der Schalhaut abgewandten Seite mit der Schaltafel, insbesondere mit deren Rahmen verbunden. Bevorzugt sind mehrere Verbindungsbauteile zwischen einer Schaltafel und einem Gerüstabschnitt angeordnet. Dadurch kann der Rahmen der Schaltafel zum Anschluss eines oder mehrerer Verbindungsbauteile genutzt werden. Der Rahmen weist eine Vielzahl an Querstreben und Längsstreben auf, so dass ein oder mehrere Verbindungsbauteile an verschiedenen Stellen der Schaltafel befestigt werden können. Dadurch ist es auch möglich, über Verbindungsbauteile an mehreren Stellen zwischen der Schaltafel und dem Gerüstabschnitt eine stabile und tragfähige Verbindung herzustellen.

Die Aufgabe der Erfindung wird gemäß Anspruch 8 weiterhin gelöst durch ein alternatives Verfahren zur Herstellung eines Wandelementes umfassend die Schritte
I) Aufbau eines Systems nach einer der zuvor beschriebenen Ausführungsformen, wobei das zumindest eine Verbindungsbauteil mit seiner Gerüstschnittstelle mit dem Gerüstabschnitt und mit seiner Schalungsschnittstelle mit der Schaltafel verbunden wird und wobei das System eine Stellschalung bildet,
II) Befestigung einer Bewehrung an der Schalhaut der Schaltafel des Systems, wobei die Bewehrung vom Gerüstabschnitt aus befestigt wird,
III) Aufstellen einer Schließschalung, wobei die Schließschalung zwischen die Schaltafel und den Gerüstabschnitt eingebracht wird und wobei die Schließschalung und die Schalhaut der Schaltafel den Raumbereich begrenzen, in dem das Wandelement vorgesehen ist und wobei die Bewehrung zwischen Schließschalung und der Schaltafel angeordnet ist,
IV) Vorbereitung der Schalung auf das Einfüllen eines flüssigen Werkstoffes zwischen Stellschalung und Schließschalung, wobei insbesondere Anker eingebracht werden, welche die Stellschalung und Schließschalung miteinander verbinden,
V) Füllung der Schalung mit einem flüssigen Werkstoff,
VI) Aushärten des Werkstoffes, wodurch dieser zusammen mit der Bewehrung das Wandelement bildet,
VII) Trennung der Schaltafel von dem Gerüstabschnitt, wobei die Gerüstschnittstelle des Verbindungsbauteils vom Gerüstabschnitt oder die Schalungsschnittstelle des Verbindungsbauteils von der Schaltafel gelöst wird, und Entfernen der Schaltafel,
VIII) Entfernen der Schließschalung, wobei der Gerüstabschnitt an einer unveränderten Position verbleibt,
IX) Endbearbeitung des gegossenen Wandelementes von dem Gerüstabschnitt aus.

Dieses zweite erfindungsgemäße Verfahren ist über den gemeinsamen erfinderischen Gedanken, einen Gerüstabschnitt zunächst mit einer Schaltafel zu verbinden und im weiteren Verlauf diese beiden Komponenten wieder voneinander zu trennen, wobei der Gerüstabschnitt mehrfach verwendet wird, verbunden. Die beiden erfindungsgemäßen Verfahren stellen alternative Lösungen für die gleiche Aufgabe dar und sind zueinander komplementär.

Das zweite erfindungsgemäße Verfahren dient ebenfalls der Herstellung eines Wandelementes unter Verwendung eines Systems nach einer der zuvor beschriebenen Ausführungsformen. Bevorzugt wird auch das zweite Verfahren in der angegebenen Reihenfolge der Verfahrensschritte durchgeführt. Bei Bedarf können die Verfahrensschritte jedoch auch teilweise vertauscht werden.

In einem ersten Verfahrensschritt I) wird ein solches System aufgebaut, wobei das Verbindungsbauteil zwischen einer Schaltafel, die als Stellschalung dient und einem von der Schaltafel beanstandeten Gerüstabschnitt angeordnet wird. Im Gegensatz zu dem zuvor beschriebenen erfindungsgemäßen Verfahren ist der Abstand zwischen der Schaltafel und dem Gerüstabschnitt des Systems bei dem zweiten Verfahren deutlich größer. Der Abstand zwischen der Schaltafel, welche hier eine Stellschalung bildet, und den Gerüstabschnitt ist so gewählt, dass das Wandelement und eine noch einzubringende Schließschalung in diesen Abstand passen. Nach dem Aufbau des Systems steht dieses stabil und tragfähig auf dem Untergrund, wobei der Gerüstabschnitt über die Verbindung mit dem Verbindungsbauteil die Schaltafel in Position hält, so dass keine weiteren Stützmechanismen für die Stellschalung erforderlich sind. Auf diese Weise werden solche zusätzlichen Stützmechanismen eingespart, was den Aufwand reduziert.

In einem zweiten Verfahrensschritt II) wird eine Bewehrung an der Schalhaut oder Schaltafel des Systems befestigt, welche als Stellschalung dient. Die Bewehrung wird von arbeitenden Personen an der Schaltafel angebracht, welche sich auf dem Gerüstabschnitt des Systems befinden und von diesem aus die Schaltafel in ihrer gesamten Höhe bequem erreichen können. Auf diese Weise wird ein zusätzliches Gerüst oder werden zusätzliche Arbeitsbühnen eingespart, die nach dem Stand der Technik zur Anbringung der Bewehrung an der Schaltafel benötigt werden.

In einen dritten Verfahrensschritt III) wird eine Schließschalung aufgestellt, wobei die Schließschalung insbesondere durch eine weitere Schaltafel gebildet wird, welche in das bereits aufgebaute System zwischen die Schaltafel, welche als Stellschalung dient, und den Gerüstabschnitt eingebracht wird. Nach dem Aufstellen der Schließschalung begrenzen die Stellschalung und die Schließschalung den Raumbereich, in dem das Wandelement erzeugt werden soll und in dem bereits im vorhergehenden Schritt die Bewehrung angebracht wurde. Die Schaltafel, welche die Schließschalung bildet, wird bevorzugt vertikal von oben nach unten zwischen den Gerüstabschnitt und die Stellschalung eingebracht. Dazu kann beispielsweise ein Kran verwendet werden, welcher die Schließschalung an dieser Stelle herablässt.

In einem vierten Verfahrensschritt IV) wird die Schalung auf das Einfüllen eines flüssigen Betonwerkstoffes zwischen Stellschalung und Schließschalung vorbereitet. Bei dieser Vorbereitung werden insbesondere Schlösser zwischen nebeneinander angeordneten Schaltafeln angeordnet und Anker eingebracht, welche die Stellschalung und die Schließschalung zusammenhalten und Kräfte aufnehmen, welche durch den danach eingeführten Betonwerkstoff auf die Schalung ausgeübt werden. Diese Vorbereitung der Schalung kann von dem Gerüstabschnitt aus erfolgen, welcher sich nun auf der der Stellschalung abgewandten Seite der Schließschalung befindet. Somit ist die Schließschalung vom Gerüstabschnitt aus sehr bequem erreichbar. Vorteilhaft ist hier, dass der Gerüstabschnitt bereits positioniert ist und die Vorbereitung der Schalung direkt nach dem Aufstellen der Schließschalung von dort aus vorgenommen werden kann.

In einem fünften Verfahrensschritt V) wird die Schalung mit einem flüssigen Betonwerkstoff gefüllt, welcher die darin angeordnete Bewehrung umschließt. Dabei wird das Wandelement gebildet. Dabei kann das Einfüllen des flüssigen Werkstoffes in die Schalung von Gerüstabschnitt aus erfolgen, welcher nach wie vor in der gleichen Position verbleibt.

In einem sechsten Verfahrensschritt VI) wird der Betonwerkstoff ausgehärtet, wodurch ein tragfähiges Wandelement entsteht. Eine Prüfung der Aushärtung kann von dem Gerüstabschnitt aus vorgenommen werden.

In einem siebten Verfahrensschritt VII) wird das System bestehend aus Schaltafel, welche die Stellschalung bildet, Gerüstabschnitt und Verbindungsbauteil demontiert. Dazu wird das Verbindungsbauteil zumindest von der Schaltafel oder vom Gerüstabschnitt getrennt. Alternativ kann das Verbindungsbauteil auch sowohl von der Schaltafel als auch vom Gerüstabschnitt getrennt werden. Im demontierten Zustand wird dann die Schaltafel, welche die Stellschalung bildet entfernt. Dieses Entfernen kann beispielsweise durch einen Kran erfolgen. Das Trennen des Verbindungsbauteils von der Schaltafel oder vom Gerüstabschnitt kann ebenfalls vom Gerüstabschnitt aus vorgenommen werden.

In einem achten Verfahrensschritt VIII) wird dann die Schaltafel, welche sich zwischen dem hergestellten Wandelement und dem Gerüstabschnitt befindet und dort die Schließschalung gebildet hat, entfernt. Dieses Entfernen erfolgt wieder bevorzugt in vertikaler Richtung, beispielsweise durch einen Kran. Während und nach dem Entfernen der Schließschalung verbleibt der Gerüstabschnitt an seiner ursprünglichen Position.

In einem neunten Verfahrensschritt IX) wird das erzeugte Wandelement nachbearbeitet. Bei dieser Nachbearbeitung können beispielsweise die Ankerlöcher im Wandelement aufgefüllt und geglättet werden. Weiterhin können sonstige Nacharbeiten vorgenommen werden, beispielsweise ein Verputzen oder Streichen des Wandelementes. Diese Nacharbeit wird wiederum von dem Gerüstabschnitt vorgenommen, welche durch das gesamte Verfahren hindurch an seiner gleichen Position verbleibt. Dadurch kann nach dem Entfernen der Schalung direkt mit der Nacharbeit begonnen werden und ein aufwändiges Aufstellen eines Arbeitsgerüstes nach der Herstellung des Wandelementes entfällt. Weiterhin ist es möglich, vom Gerüstabschnitt aus weitere Schalungen anzubringen, beispielsweise zur Herstellung eines Deckensabschnittes, welche angrenzend an das geschaffene Wandelement angeordnet werden soll.

Das zweite erfindungsgemäße Verfahren hat ebenfalls den Vorteil, dass ein Gerüstabschnitt, der hier bereits im ersten Verfahrensschritt I) aufgestellt wird, mehrfach und für unterschiedliche Aufgaben während der Herstellung des Wandelementes eingesetzt wird. Dadurch wird Zeit und Aufwand für den Auf- und Abbau unterschiedlicher Gerüstsysteme für unterschiedliche Aufgaben eingespart. Darüber hinaus wird der Gerüstabschnitt vorteilhaft über seine in Verbindung mit dem Verbindungsbauteil als Stütze der Stellschalung gegen Umfallen verwendet. Dadurch werden andere Stützmechanismen, beispielsweise schwenkbare Stützen, welche an der Stellschalung angeordnet sind, eingespart. Dadurch wird das Verfahren zur Herstellung des Wandelementes weiter gegenüber dem Stand der Technik vereinfacht und beschleunigt.

In einer Ausführungsform des zweiten Verfahrens ist vorgesehen, dass in Verfahrensschritt I) die Schaltafel und der Gerüstabschnitt beabstandet zueinander aufgebaut werden und die Länge des zumindest einen Verbindungsbauteils gleich groß oder größer als die Dicke des herzustellenden Wandelementes ist. In dieser Ausführungsform bestimmt die Länge des Verbindungsbauteils den Abstand zwischen der Schaltafel, welche als Stellschalung dient, und dem Gerüstabschnitt. Die Länge des Verbindungsbauteiles zwischen dessen Schalungsschnittstelle und Gerüstschnittstelle ist dabei gleich groß oder größer als die Dicke des herzustellenden Wandelementes. Bevorzugt ist die Länge des Verbindungsbauteil ist größer als die Dicke des Wandelementes und der Dicke derart zu verwendenden Schließschalung in Summe.

Des Weiteren ist vorgesehen, dass in Verfahrensschritt I) das zumindest eine Verbindungsbauteil an dem nach oben gewandten Rand der Schaltafel durch die Schalungsschnittstelle befestigt wird. In dieser Ausführungsform erfolgt die Befestigung des Verbindungsbauteils an der Schaltafel dadurch, dass die Schalungsschnittstelle an dem in vertikaler Richtung nach oben gewandten Rand der Schaltafel befestigt wird. Das Verbindungsbauteil wird somit außerhalb des Bereiches angeordnet, indem die Bewehrung befestigt wird und später das Wandelement entsteht. Es besteht somit durch diese Anordnung keine Kollisionsgefahr zwischen dem Verbindungsbauteil und dem zu erzeugenden Wandelement. Die Anordnung des Verbindungsbauteils am oberen Rand der Schaltafel ist zudem besonders wirkungsvoll, um die Schaltafel, welche hier die Stellschalung bildet, gegen Umfallen zu sichern. Das Verbindungsbauteil wird bevorzugt in einem oberen Bereich über die Gerüstschnittstelle mit dem Gerüstabschnitt verbunden. Diese Anordnung ermöglicht zudem, die Schaltafel, welche die Schließschalung bildet, nach dem Anbringen der Bewehrung zwischen Gerüstabschnitt und Bewehrung einzubringen, ohne dass eine Kollision mit dem Verbindungsbauteil entsteht. Alternativ ist es auch möglich, das Verbindungsbauteil oder ein oder mehrere weitere Verbindungsbauteile an einem oder mehreren seitlichen Rändern über die Schalungsschnittstelle mit der Schaltafel zu verbinden. Die Schalungsschnittstelle kann dazu beispielsweise so ausgeführt sein, dass sie den Randbereich der Schaltafel umschließt und diesen in geschlossenem Zustand klemmt.

Es ist auch möglich, dass die Verfahrensschritte VII) und VIII) in umgekehrter Reihenfolge durchgeführt werden. In dieser Ausführungsform des zweiten Verfahrens wird nach Herstellung des Wandelementes zunächst die Schließschalung entfernt, welche zwischen dem Gerüstabschnitt und dem Wandelement angeordnet ist. Während dieses Entfernens der Schließschalung kann das Verbindungsbauteil noch in montierter Position verbleiben und den Gerüstabschnitt mit der Schaltafel, welche die Stellschalung bildet verbinden. Erst nach dem Entfernen der Schließschalung wird dann das Verbindungsbauteil demontiert und die Schaltafel, welche die Stellschalung bildet, entfernt. Auch bei dieser alternativen Reihenfolge der Verfahrensschritte verbleibt der Gerüstabschnitt stets in seiner ursprünglichen Position, um anschließend eine Nachbearbeitung des Wandelementes zu ermöglichen.

Geschickter Weise ist vorgesehen, dass bei der Durchführung von Verfahrensschritt I) der Gerüstabschnitt im Boden verankert wird. Durch eine solche Verankerung wird die Stabilität des Systems während und nach der Herstellung des Wandelementes weiter verbessert. Der Gerüstabschnitt, welcher gleichzeitig als Abstützung für die Stellschalung dient, kann somit über die Verankerung Kräfte in den Untergrund oder Boden ableiten. Zusätzlich oder alternativ kann auch die Schaltafel, welche die Stellschalung bildet und zum System gehört im Boden verankert werden.

Geschickter Weise ist vorgesehen, dass sich Verfahrensschritt I) der Gerüstabschnitt wie im Anwendungsfall auf dem Untergrund aufgebaut wird oder der Gerüstabschnitt zum Aufbau auf den Untergrund gelegt wird. Für den Aufbau des Systems und Verfahrensschritt I) ergeben sich mehrere Möglichkeiten. Zum einen kann das System von unten nach oben ausgehend vom Boden oder Untergrund aufgebaut werden, was der Aufbaureihenfolge entspricht, welche üblicherweise für einen Gerüstabschnitt verwendet wird. Alternativ kann der Gerüstabschnitt auch an einem anderen Ort, abseits der Position wo das Wandelement entstehen soll, liegend auf dem Untergrund aufgebaut werden. Dies hat den Vorteil, dass während des Aufbaus des Gerüstabschnittes keine Absturzgefahr für arbeitende Personen besteht und somit weniger Sicherheitsvorkehrungen getroffen werden müssen. Darüber hinaus kann der Aufbau des Gerüstes an einer Stelle auf der Baustelle erfolgen, welche weniger frequentiert ist als der Ort, an dem das Bauwerk entsteht. Dies entzerrt die Logistik und erleichtert das Arbeiten auf der Baustelle. Der im Liegen montierte Gerüstabschnitt kann anschließend, beispielsweise durch einen Kran, an der Stelle positioniert werden, an der das Wandelement entstehen soll. Die Verbindung der Schaltafel, welche die Stellschalung bildet mit dem Gerüstabschnitt durch das Verbindungsbauteil wird bevorzugt an dem Ort vorgenommen, an dem das Wandelement entstehen soll. Alternativ ist es auch möglich das System bestehend aus Schaltafel, Verbindungsbauteil und Gerüstabschnitt an einem anderen Ort zu montieren und komplett im montierten Zustand dort zu positionieren, wo das Wandelement entstehen soll.

Merkmale, Wirkungen und Vorteile, welche in Zusammenhang mit dem System offenbart sind, gelten auch in Zusammenhang mit den Verfahren als offenbart. Gleiches gilt in umgekehrter Richtung, Merkmale, Wirkungen und Vorteile welche in Zusammenhang mit den Verfahren offenbart sind, gelten auch im Zusammenhang mit dem System als offenbart.

In den Figuren sind Ausführungsformen der Erfindung schematisch dargestellt. Dabei zeigen
- Fig. 1: eine perspektivische Darstellung einer ersten Ausführungsform eines erfindungsgemäßen Systems,
- Fig. 2: eine perspektivische Detailansicht einer ersten Ausführungsform eines erfindungsgemäßen Systems,
- Fig. 3: eine Schnittansicht durch eine Querstrebe einer Schaltafel, welche zu einer Ausführungsform des erfindungsgemäßen Systems gehört,
- Fig. 4: eine perspektivische Darstellung einer zweiten Ausführungsform eines erfindungsgemäßen Systems,
- Fig. 5: eine perspektivische Detailansicht einer Ausführungsform einer Schalungsschnittstelle eines Verbindungsbauteils eines nicht erfindungsgemäßen Systems,
- Fig. 6: eine perspektivische Detailansicht einer weiteren Ausführungsform einer Schalungsschnittstelle eines Verbindungsbauteils eines nicht erfindungsgemäßen Systems,
- Fig. 7: eine perspektivische Detailansicht einer weiteren Ausführungsform einer Schalungsschnittstelle eines Verbindungsbauteils eines nicht erfindungsgemäßen Systems,
- Fig. 8: eine perspektivische Darstellung eines ersten Zustandes bei der Durchführung eines erfindungsgemäßen Verfahrens,
- Fig. 9: eine perspektivische Darstellung eines zweiten Zustandes bei der Durchführung eines erfindungsgemäßen Verfahrens,
- Fig. 10: eine perspektivische Darstellung eines dritten Zustandes bei der Durchführung eines erfindungsgemäßen Verfahrens,
- Fig. 11: eine perspektivische Darstellung eines ersten Zustandes bei der Durchführung eines alternativen erfindungsgemäßen Verfahrens,
- Fig. 12: eine perspektivische Darstellung eines zweiten Zustandes bei der Durchführung eines alternativen erfindungsgemäßen Verfahrens,
- Fig. 13: eine perspektivische Darstellung eines dritten Zustandes bei der Durchführung eines alternativen erfindungsgemäßen Verfahrens.

In den Figuren sind gleiche Elemente mit gleichen Bezugszeichen versehen. Im Allgemeinen gelten die beschriebenen Eigenschaften eines Elementes, welche zu einer Figur beschrieben sind auch für die anderen Figuren. Richtungsangaben wie oben oder unten beziehen sich auf die beschriebene Figur und sind sinngemäß auf andere Figuren zu übertragen.

Fig. 1 zeigt eine perspektivische Darstellung einer ersten Ausführungsform eines erfindungsgemäßen Systems 100. Das dargestellte erfindungsgemäße System 100 umfasst in dieser Ausführungsform zwei Schaltafeln 2, welche nach hinten links orientiert sind. Die beiden Schaltafeln 2 sind vertikal übereinander angeordnet und fest miteinander verbunden. In der dargestellten Ausführungsform sind zwei identische Schaltafeln 2 miteinander verbunden, um die Schalung in ihrer vertikalen Erstreckung zu vergrößern. Ein erfindungsgemäßes System umfasst zumindest eine Schaltafel 2. Das System 100 umfasst weiterhin einen Gerüstabschnitt 3, der nach vorne rechtsorientiert ist, wobei die Schaltafel 2 und der Gerüstabschnitt 3 durch vier Verbindungsbauteile 1 miteinander verbunden sind. Diese Verbindung zwischen Schaltafel 2 und Gerüstabschnitt 3 ist lösbar ausgeführt. Es ist möglich, das System 100 zu erweitern, in dem mehrere parallel oder fluchtend zueinander angeordnete Schaltafeln 2 und/oder mehrere Gerüstabschnitte 3 vorgesehen werden oder ein längerer oder höherer Gerüstabschnitt 3 vorgesehen wird.

Jede Schaltafel 2 umfasst einen Rahmen 21, an dem auf der in der Darstellung nach hinten links weisenden Seite eine Schalhaut 22 angeordnet ist. Der Rahmen 21 ist hier aus Stahlrohren mit rechteckigem Querschnitt aufgebaut. Der Rahmen wird von einem rechteckigen Rand umgeben, der den Rahmen 21 umläuft. Innerhalb dieses rechteckigen Randes sind eine Vielzahl an Querstreben 212, welche in der Darstellung horizontal orientiert sind, vorgesehen. Senkrecht dazu sind in der dargestellten Ausführungsform im Rahmen 21 insgesamt zwei vertikal orientierte Längsstreben 211 angeordnet. Die Querstreben 212 und die Längsstreben 211 kreuzen sich und sind miteinander in jedem Kreuzungspunkt verbunden. Dadurch entsteht ein stabiler, gitterförmiger Rahmen 21, auf welchem die Schalhaut 22 zumindest bereichsweise aufliegt. Bevorzugt ist die Verbindung zwischen der Schalhaut 22 und im Rahmen 21 so ausgeführt, dass sie leicht getrennt werden kann, was einen einfachen Austausch der Schalhaut 22 ermöglicht. Die Querstreben 212 und die Längsstreben 211 sind im Wesentlichen senkrecht zueinander orientiert. Selbstverständlich können verschiedene Streben auch in einem anderen Winkel zueinander angeordnet werden. In der dargestellten Ausführungsform weisen sämtliche Querstreben 212 zumindest eine Hinterschneidung 213 auf. In der dargestellten Ausführungsform weist jede Querstreben 212 zwei Hinterschneidung in 213 auf, welche an einander gegenüberliegenden Seiten der Querstreben 212, nämlich an den Seiten, die in der Darstellung nach oben und nach unten weisen, angeordnet sind. Details zu einer Querstrebe 212 und den Hinterschneidungen 213 sind in Fig. 3 dargestellt. Die Hinterschneidungen 213 verlaufen in der jeweiligen Längsrichtung entlang der Querstreben 212. In der dargestellten Ausführungsform erstrecken sich die Hinterschneidungen 213 entlang der gesamten Länge der Querstreben 212. Es ist auch möglich, entlang der Längsstreben 211 zumindest bereichsweise zumindest eine gleiche oder ähnlich ausgeführte Hinterschneidung 213 anzuordnen.

Der Gerüstabschnitt 3 erstreckt sich in drei Raumrichtungen, ist dreidimensional aufgebaut und weist in der dargestellten Ausführungsform drei Trittebenen auf, welche parallel und übereinander angeordnet sind. Durch diese drei Trittebenen kann die gesamte Rückseite der Schaltafel 2 von Personen bequem erreicht werden, welche sich auf dem Gerüstabschnitt 3 befinden. Der Gerüstabschnitt 3 umfasst mehrere, in der Darstellung vertikal orientierte Vertikalstiele 51 und mehrere in der Darstellung horizontal orientierte Horizontalriegel 52. Die Vertikalstiele 51 und die Horizontalriegel 52 sind über Schnittstellen miteinander verbunden. Diese Schnittstellen sind hier als Verbindungsscheiben oder Rosetten ausgeführt, welche fest an den Vertikalstielen 51 angeordnet sind. Die Horizontalriegel 52 weisen Verbindungsbereiche auf, welche formschlüssig in die Verbindungsscheiben oder Rosetten eingebracht werden können. Auf diese Weise ist der Gerüstabschnitt 3 modular aufgebaut und kann somit verschiedene Formen und Größen aufweisen, wobei diese verschiedenen Formen und Größen durch standardisierte Vertikalstiele 51 und Horizontalriegel 52 gebildet werden können. Darüber hinaus weist der dargestellte Gerüstabschnitt 3 in jeder der drei Trittebenen jeweils Trittbeläge auf, welche hier jeweils mit mehreren Horizontalriegels 52 verbunden sind. Der Gerüstabschnitt 3 kann zusätzlich weitere Gerüstelemente umfassen, wie beispielsweise Geländer oder Leitern.

In dem dargestellten System 100 sind die Schaltafel 2 und der Gerüstabschnitt 3 über insgesamt vier Verbindungsbauteile 1 miteinander verbunden. Jedes dieser Verbindungsbauteile 1 umfasst ein Tragelement 13, welches hier stabförmig ausgeführt ist. Das Tragelement 13 weist eine Längsachse auf, welche sich in einer Richtung erstreckt, in der das Tragelement 13 seine längste Abmessung aufweist. In der dargestellten Ausführungsform ist die Längsachse der Tragelemente 13 vertikal orientiert und verläuft parallel zu den Vertikalstielen 51 des Gerüstabschnittes 3. In der dargestellten Ausführungsform wird das Tragelement 13 durch ein Metallrohr mit einem quadratischen Querschnitt gebildet. Selbstverständlich ist es auch möglich, das Tragelement 13 anders auszuführen, beispielsweise als Rohr mit rundem Querschnitt oder auch als Aluminiumprofil oder Kunststoffprofil. In der dargestellten Ausführungsform weist jedes Verbindungsbauteil 1 zwei Schalungsschnittstellen 12 und zwei Gerüstschnittstellen 11 auf. Jede Schalungsschnittstelle 12 ist zur Verbindung des Verbindungsbauteils 1 mit der Schaltafel 2 und jede Gerüstschnittstelle 11 ist zur Verbindung des Verbindungsbauteils 1 mit dem Gerüstabschnitt 3 vorgesehen und im dargestellten Zustand mit diesen Komponenten verbunden. Details zu der Schalungsschnittstelle 12 und der Gerüstschnittstelle 11 sind vergrößert in Fig. 2 dargestellt. In der dargestellten Ausführungsform in Fig. 1 ist die Längsachse des Tragelementes 13 des Verbindungsbauteils 1 im Wesentlichen parallel zur Oberfläche der Schalhaut 22 und auch im Wesentlichen parallel zum Rahmen 21 der Schaltafel 2 orientiert. Am Tragelement 13 sind in einer Richtung zur Schaltafel 2 hin weisend, zwei Schalungsschnittstellen 12 angeordnet. Auf der gegenüberliegenden Seite der Schalungsschnittstelle in 12 sind am Tragelement zwei Gerüstschnittstellen 11 angeordnet. Sowohl die Schalungsschnittstellen 11 als auch die Gerüstschnittstellen 12 sind in einer Richtung parallel zur Längsachse des Tragelementes 13 beabstandet zueinander angeordnet. In der dargestellten Ausführungsform bestehen somit bei jedem Verbindungsbauteil 1 zwei voneinander beanstandete Verbindungspunkte des Verbindungsbauteils 1 mit der Schaltafel 2 und zwei voneinander beanstandete Verbindungspunkte des Verbindungsbauteils 1 mit dem Gerüstabschnitt 3. Zusätzlich sind die vier Verbindungsbauteile 1 im Abstand zueinander angeordnet. Jeweils zwei Verbindungsbauteile 1 sind vertikal übereinander mit ihren Längsachsen fluchtend zueinander positioniert. In horizontaler Richtung in der Darstellung sind jeweils zwei Verbindungsbauteile 1 mit den Längsachsen ihrer Tragelemente 13 parallel zueinander orientiert. Durch diese Anordnung bestehen insgesamt zwischen der Schaltafel 2 und den Verbindungsbauteilen 1, sowie zwischen dem Gerüstabschnitt 3 und den Verbindungsbauteilen 1 jeweils acht Verbindungspunkte. Auf diese Weise sind die Schaltafel 2 und der Gerüstabschnitt 3 stabil und tragfähig miteinander verbunden. Diese stabile Verbindung ermöglicht beispielsweise einen gemeinsamen Transport des Systems 100 hängend an einem Kran. Die Verbindung ist dabei so stabil, dass es ausreichend ist, einen Kranhaken entweder an der Schaltafel 2 oder am Gerüstabschnitt 3 anzubringen, wobei beim Anheben die Verbindungspunkte zwischen Gerüstabschnitt 3 und Schaltafel 2 ausreichend stabil sind, um die jeweils andere Komponente zu tragen.

Die Querstreben 212 des Rahmens 21 sind größtenteils in einem konstanten Abstand zueinander angeordnet. Der Abstand zwischen zwei Schalungsschnittstellen 12 ist deutlich größer als der Abstand zwischen zwei benachbarten Querstreben 212. Der Abstand zwischen den zwei Schalungsschnittstelle 12, welche an einem gemeinsamen Tragelement 13 angeordnet sind, entspricht einem ganzzahligen Vielfachen des Abstandes zwischen zwei benachbarten Querstreben 212. Dadurch sind die Raster des Rahmens 21 und des Verbindungsbauteils 1 miteinander kompatibel. Das bedeutet, dass die Positionen zweier Querstreben 212 und der beiden Schalungsschnittstellen 12 zueinander passen, wodurch eine formschlüssige Verbindung miteinander möglich wird. Dabei ist es möglich, dass Verbindungsbauteil 1 an unterschiedlichen Positionen relativ zum Rahmen 21 anzubringen. Das Verbindungsbauteil 1 kann somit in dem Raster der Abstände der Querstreben 212 relativ zur Schaltafel 2 versetzt werden. Dadurch ist es stets möglich, ein Verbindungsbauteil 1 mit einer oder mehreren Schaltafeln 2 zu verbinden. In der dargestellten Ausführungsform sind zwei Schaltafeln 2 vertikal übereinander angeordnet Und miteinander verbunden. An dieser Verbindungsstelle, welche sich in der Darstellung in etwa der Mitte des Systems 100 in vertikaler Richtung befindet, ist eine Anbringung einer Schalungsschnittstelle 12 oftmals nicht möglich. Aufgrund dessen, dass der Abstand zwischen zwei Schalungsschnittstellen 12 an einem Verbindungselement 1 einem ganzzahligen Vielfachen des Abstandes zwischen zwei Querstreben 212 ausgeführt ist, kann das Verbindungsbauteil 1 auch so angeordnet werden, dass eine der beiden Schalungsschnittstelle 12 an einer Schaltafel 2 und die zweite der beiden Schalungsschnittstelle in 12 an einer benachbart angeordneten Schaltafel 2 befestigt werden, wobei das Verbindungsbauteil 1 den Grenzbereich zwischen den beiden Schaltafeln 2 einfach übergreift. Dadurch ist das System 100 flexibel in unterschiedlichen Positionen der Komponenten relativ zueinander montierbar und dadurch stets an individuelle Anwendungsfälle anpassbar. In der dargestellte Ausführungsform ist jedes Verbindungsbauteil 1 nur mit einer Schaltafel 2 verbunden. Es wäre jedoch beispielsweise auch möglich, ein weiteres, fünftes Verbindungsbauteil 1 so anzuordnen, dass es zwischen den bereits positionierten Verbindungsbauteilen 1 mit einer ersten Schalungsschnittstelle 12 mit der oberen Schaltafel 2 und mit seiner zweiten Schalungsschnittstelle 12 mit der unteren Schaltafel 2 verbunden ist. Auch die Position des Verbindungsbauteils 1 relativ zur Schaltafel 2 ist in einer Richtung parallel zu den Querstreben 212 flexibel wählbar. Details dazu sind in Fig. 2 dargestellt und dazu beschrieben.

Fig. 2 zeigt eine perspektivische Detailansicht einer ersten Ausführungsform eines erfindungsgemäßen Systems 100. In Fig. 2 ist eine Detailansicht des Systems 100 aus Fig. 1 zu sehen, welche den Bereich II aus Fig. 1 zeigt. Das Verbindungsbauteil 1 umfasst das Tragelement 13, welches hier vertikal orientiert ist. In Fig. 2 ist eine Schalungsschnittstelle 12 zu sehen, welche mit einer Querstreben 212 form- und kraftschlüssig verbunden ist. Die Schalungsschnittstelle 12 umfasst hier ein Klemmelement 121 mit zwei Greifarmen 1211. Der obere der Greifarme 1211 ist fest mit dem Tragelement 13 verbunden. Der untere Greifarme 121 1 ist relativ zum oberen Greifarme 1211 beweglich ausgeführt und der Abstand zwischen den beiden Greifarmen 1211 ist einstellbar ausgeführt. Das Klemmelement 121 umfasst weiterhin einen in Entriegelungsmechanismus 1220, welcher den unteren Greifarm 1211 relativ zum oberen Greifarm 1211 bewegt. Der Entriegelungsmechanismus 1220 weist hier als Betätigungselement einen in der Darstellung nach vorne links weisenden Hebel auf. Bei Betätigung dieses Hebels wird der Abstand zwischen den beiden Greifarmen 1211 verändert. Der Hebel ist durch eine einfache lineare Bewegung betätigbar. Das Klemmelement 121 ist mit einer Querstreben 212 verbunden, wobei die Greifarme 1211 bereichsweise in eine Hinterschneidung 213 am Rahmen 21 eingreifen. Entlang jeder Querstreben 212 verläuft in der dargestellten Ausführungsform auf der nach oben gewandten Seite eine Hinterschneidung 213, welche einen rechteckigen Querschnitt aufweist. Eine Schnittansicht durch eine Querstrebe 212 ist in Fig. 3 dargestellt. Auf der nach unten weisenden Seite der Querstreben 212 ist ebenfalls eine Hinterschneidung 213 angeordnet, welche der Hinterschneidung 213 auf der oberen Seite gegenüberliegt. In der dargestellten Ausführungsform greifen beide Greifarme 1211 bereichsweise in jeweils eine dieser beiden Hinterschneidung 213 ein. Da sich die Hinterschneidungen 213 entlang der Längsachse der Querstreben 212 erstrecken, kann das Klemmelement 121 entlang der Längsrichtung der Querstreben 212 an jeder beliebigen Position positioniert und mithilfe des Entriegelungsmechanismus 1220 an der Querstreben 212 festgeklemmt werden. Somit ist die relative Position des Verbindungsbauteils 1 relativ zur Querstrebe 212 stufenlos einstellbar. Auf diese Weise ist sichergestellt, dass in einer in der Darstellung horizontal verlaufenden Richtung stets ein Verbinden zwischen den Gerüstabschnitt 3 und der Schaltafel 2 durch das Verbindungsbauteil 1 möglich ist. Mögliche Unterschiede im Raster in horizontaler Richtung zwischen Schaltafel 1 und Gerüstabschnitt 3 behindern somit nicht die Verbindung der beiden Komponenten. Wie in Fig. 2 gut zu sehen ist, ist das Klemmelement zumindest zwischen zwei benachbarten Längsstreben 211 über die gesamte Breite der Querstreben 212 verschiebbar. Die relative Position zwischen Gerüstabschnitt 3 und Schaltafel 2 kann somit individuell an die Anforderungen an der Baustelle angepasst werden. Darüber hinaus ist die Bedienung des Klemmelementes 121 durch den Entriegelungsmechanismus 1220 sehr einfach und kann mit wenig Zeitaufwand durchgeführt werden.

In der Detailansicht in Fig. 2 ist eine Gerüstschnittstelle 11 zu erkennen. Diese Gerüstschnittstelle 11 ist zumindest bereichsweise formkomplementär zu einer Schnittstelle an dem links dargestellten Vertikalstiel 51 des Gerüstabschnittes 3 ausgeführt. Formkomplementär heißt hier, dass ein Teilbereich der Gerüstschnittstellen 11 geometrisch in einem Teilbereich einer Schnittstelle am Vertikalstiel 51 passt. In der dargestellten Ausführungsform ist die Gerüstschnittstelle 11 identisch zu einer Schnittstelle ausgeführt, welche an dem benachbarten Horizontalriegel 52 des Gerüstabschnittes 3 angeordnet ist. Durch diese Gleichheit der Schnittstellen kann die Gerüstschnittstelle 51 des Verbindungsbauteils 1 mit den gleichen Schnittstellen am Vertikalstiel 51 verbunden werden wie die Horizontalriegel 52. Somit bestehen sehr viele unterschiedliche Verbindungspositionen, an denen das Verbindungsbauteil 1 und Gerüstabschnitt 3 miteinander verbunden werden können. Dadurch ist wiederum eine sehr flexible Verbindung zwischen Schaltafel 2 und Gerüstabschnitt 3 gegeben. In der dargestellten Ausführungsform sind an dem Vertikalstiel 51 Verbindungsscheiben oder Rosetten als Schnittstellen zur Verbindung mit anderen Gerüstelementen angeordnet. An dem links dargestellten Vertikalstiel 51 ist gut zu erkennen, dass auf der nach links weisenden Seite die Gerüstschnittstelle 11 mit einer solchen Verbindungsscheibe verbunden ist. Gegenüberliegend von dieser Verbindung ist die gleiche Verbindungsscheibe mit einem Horizontalriegel 52 verbunden. Es ist gut zu erkennen, dass, zumindest bereichsweise, der Verbindungsschnittstelle 11 und die Schnittstelle, mit der der Horizontalriegel 52 mit dem Vertikalstiel 51 verbunden ist, identisch ausgeführt sind. In der dargestellten Ausführungsform umfasst das Verbindungsbauteil 1 ein Ausgleichselement 14 welches zwischen dem Tragelement 13 und der Gerüstschnittstelle 11 angeordnet ist. Dieses Ausgleichselement 14 ermöglicht einen Toleranzausgleich oder einen sonstigen Positionsausgleich in vertikaler Richtung zwischen dem Verbindungsbauteil 1 und dem Gerüstabschnitt 3. Dazu weist das Ausgleichselement 14 eine Linearlagerung auf, welche hier einen parallel zur Längsrichtung des Tragelementes 13 verlaufenden runden Bolzen umfasst. Über diesen runden Bolzen ist ein Rohrelement in Spielpassung gesteckt, so dass dieses relativ zum runden Bolzen in einer in der Darstellung vertikal verlaufenden Richtung beweglich ist. Entlang der Länge des runden Bolzens kann somit die vom Ausgleichselement 14 weg weisende Gerüstschnittstelle 11 in vertikaler Richtung verschoben werden. Diese Verschiebbarkeit kann auch dazu genutzt werden, die Gerüstschnittstelle 11 mit einer Schnittstelle am Gerüstabschnitt 3 zu verbinden. Weiterhin kann dieses Ausgleichselement Höhenunterschiede im Untergrund ausgleichen, welche möglicherweise zwischen dem Untergrund unter der Schaltafel 2 und dem Untergrund unter dem Gerüstabschnitt 3 bestehen. Ein solches Ausgleichselement 14 muss nicht zwingend vorgesehen sein, ist jedoch hilfreich, um die Verbindbarkeit zwischen Schaltafel 2 und Gerüstabschnitt 3 weiter zu verbessern.

Fig. 3 zeigt eine Schnittansicht durch eine Querstrebe 212 einer Schaltafel 2, welche zu einer Ausführungsform des erfindungsgemäßen Systems gehört. In Fig. 3 ist die Querstreben 212 zu sehen, welche in Fig. 2 mit der Schalungsschnittstelle 12 des Verbindungsbauteils 1 verbunden ist. Die Querstrebe 212 ist in einer Ebene senkrecht zu deren Längsrichtung geschnitten dargestellt. In der Darstellung links von der Querstrebe 212 ist, ebenfalls geschnitten dargestellt, die Schalhaut 22 zu sehen, welche mit dem Rahmen 21 verbunden ist. Die Schalhaut 22 liegt dabei auf der nach links gewandten Seite der Querstreben 212 flächig auf. Im Hintergrund ist bereichsweise eine Längstrebe 211 zu sehen, welche mit der geschnittenen Querstrebe 212 verbunden ist. In der Darstellung sind auch die beiden Greifarme 1211 des Klemmelementes 121 zu sehen, welche kraft- und formschlüssig mit der Querstrebe 212 verbunden sind. Die Querstrebe 212 wird durch ein Profilrohr gebildet, welches die Form eines Knochens aufweist. Auf der in der Darstellung nach oben weisenden und auf der in der Darstellung nach unten weisenden Seite der Querstrebe 212 ist jeweils eine Hinterschneidung 213 zu sehen, welche hier als Nut ausgeführt ist, welche sich in Längsrichtung der Querstrebe 212, also in der Darstellung in die Zeichnungsebene hinein, erstreckt. Die Nuten, welche die beiden Hinterschneidungen 213 bilden, weisen hier einen identischen, rechteckigen Querschnitt auf. Die beiden Hinterschneidungen 213 sind vertikaler Richtung symmetrisch und einander gegenüberliegend an der Querstrebe 212 angeordnet. Die Bereiche der Greifarme 1211, welche in Fig. 3 dargestellt sind, sind identisch ausgeführt. Beide Greifarme 1211 weisen an ihrer in der Darstellung nach links gewandten Spitze einen Vorsprung 1211a auf, welche hier einen Bereich bildet, der jeweils in eine der Hinterschneidung in 213 eingreift. In der dargestellten Ausführungsform ist der untere der beiden Greifarme 1211 in einer Richtung parallel zur Schalhaut 22 beweglich ausgeführt, wodurch der Abstand zwischen den beiden Greifarmen 1211 einstellbar ausgeführt ist. Zur Herstellung einer Verbindung zwischen der Schalungsschnittstelle 12 und der Schaltafel 2 wird der untere Greifarm in der Richtung, die in der Darstellung mit einem Pfeil symbolisiert ist, vertikal nach unten bewegt, so dass der Abstand zwischen den beiden Vorsprüngen 1211a größer als die Breite der Querstreben 212 in vertikaler Richtung ist. Anschließend werden die beiden Greifarme 1211 teilweise über die Querstreben 212 geschoben, so lange bis sich die Vorsprünge 1211a benachbart zu den beiden Hinterschneidung en 213 befinden. Anschließend wird der untere Greifarm 1211 auf den oberen Greifarm 1211 zubewegt und der Abstand zwischen den beiden Greifarmen 1211 reduziert. Dabei greifen die beiden Vorsprünge 1211a jeweils in eine Hinterschneidung 213 ein, wodurch ein Formschluss entsteht. In diesem Zustand, in dem die beiden Vorsprünge 1211a bereits einen Formschluss mit den Hinterschneidungen 213 bilden, kann das Klemmelement 121 parallel zur Verlaufsrichtung der Hinterschneidungen 213 entlang der Querstreben 212 verschoben werden, solange bis die gewünschte relative Position zwischen Klemmelement 121 Querstrebe 212 erreicht ist. Anschließend wird der untere Greifarm 1211 so lange auf den oberen Greifarm 1211 zubewegt, bis die beiden Greifarme 1211 die Querstreben 212 klemmen. In diesem Zustand liegt dann auch ein Kraftfluss zwischen Klemmelement 121 und Querstreben 212 vor. Die beschriebene Einstellbarkeit der relativen Position des Klemmelementes 121 entlang der Hinterschneidung 213 ist besonders vorteilhaft für eine flexible Verbindung zwischen dem Verbindungsbauteil 1 und der Schaltafel 2. Eine solche Verbindung kann auch zwischen einem Klemmelement 121 und einer Längstrebe 211 vorgenommen werden. Im Hintergrund ist an der dargestellten Längstrebe 211 ebenfalls eine Hinterschneidung 213 angeordnet, welche mit den Hinterschneidungen 213 der Querstrebe 212 fluchtet.

Fig. 4 zeigt eine perspektivische Darstellung einer zweiten Ausführungsform eines erfindungsgemäßen Systems 100. In dieser zweiten Ausführungsform umfasst das System 100 ebenfalls eine Schaltafel 2, einen Gerüstabschnitt 3 sowie zumindest ein Verbindungsbauteil 1. der Abstand zwischen der Schaltafel 2 und dem Gerüstabschnitt 3 ist hier deutlich größer als bei der Ausführungsform ein Fig. 1. die in Fig. 4 dargestellte Ausführungsform ist so ausgelegt, dass ein zu erzeugen des Wandelement zwischen der zum Gerüstabschnitt 3 gewandten Schalhaut 22 und dem Gerüstabschnitt 3 hergestellt werden kann. Zwischen der Schalhaut 22 und dem Gerüstabschnitt 3 ist eine Bewehrung B Dargestellt, welche hier bereits an der Schaltafel 2 befestigt ist. Die Bewehrung B wird hier durch mehrere Eisenmatten gebildet. Das Verbindungsbauteil 1 umfasst in der dargestellten Ausführungsform ein Tragelement 13, dessen Länge einstellbar ausgeführt ist. Das Tragelement 13 ist teleskopierbar, das bedeutet, dass ein Teilbereich des Tragelement S13 in einen anderen Teilbereich des Tragelement des 13 eingeschoben und aus diesem herausgezogen werden kann, um die Gesamtlänge einzustellen. Dadurch kann das Tragelement 13 dazu genutzt werden, den Abstand zwischen den Gerüstabschnitt 3 und der Schaltafel 2 an das zu erzeugende Wandelement anzupassen. In der in Fig. 4 dargestellten Ausführungsform verläuft die Längsrichtung des Tragelement des 13 im Wesentlichen horizontal, wogegen die Längsrichtung des Tragelement des 13 in Fig. 1 im Wesentlichen vertikal verläuft. Die Schalungsschnittstelle 12 des Verbindungsbauteils 1 ist hier mit dem der Darstellung nach oben weisenden Rand der Schaltafel 2 verbunden. Die Schalungsschnittstelle 12 umgreift diesen Rand. Auch in der dargestellten Ausführungsform umfasst die Schalungsschnittstelle 12 ein Klemmelement 121 mit zwei Greifarme in 1211. Details zum Klemm Element 121 sind der Übersichtlichkeit halber in Fig. 4 nicht dargestellt. Zumindest einer der Greifarme 1211 ist in der dargestellten Ausführungsform im Wesentlichen senkrecht zur Oberfläche der Schalhaut 22 beweglich. Dadurch kann auch in der dargestellten Ausführungsform ein Form- und Kraftschluss zwischen dem Klemmelement 121 und der Schaltafel 2 hergestellt werden. Das Verbindungsbauteil 1 umfasst auch eine Gerüstschnittstellen 11, welche hier mit einem Horizontalriegel 52 des Gerüstabschnitt des 3 verbunden ist. Diese Verbindung kann beispielsweise über eine Schelle oder Klemmverbindung erfolgen. Die Anordnung des Verbindungsbauteils 1 in der dargestellten zweiten Ausführungsform ermöglicht es, zwischen dem Gerüstabschnitt 3 und der Schaltafel 2 eine weitere Schaltafel 2 anzuordnen, ohne dass diese Anordnung durch das Verbindungsbauteil 1 behindert wird.

Fig. 5 zeigt eine perspektivische Detailansicht einer Ausführungsform einer Schalungsschnittstelle 12 eines Verbindungsbauteils 1 eines nicht erfindungsgemäßen Systems. Das Verbindungsbauteil 1 in der in Fig. 5 dargestellten Ausführungsform umfasst kein Tragelement 13. Bei der dargestellten Ausführungsform umfasst das Klemmelement 121 der Schalungsschnittstelle 12 einen Zwischenstiel 122, welcher durch einen Rohrabschnitt mit rundem Querschnitt gebildet wird. Die Größe und Form des Querschnittes des Rohrabschnittes des Zwischenstiels 122 entspricht dabei der Form und der Größe eines Vertikalstiels 51 des Gerüstabschnittes 3. An dem Zwischenstiel 122 sind die beiden Greifarme 1211 und der Entriegelungsmechanismus 1220 angeordnet und mit einer Querstrebe 212 der Schaltafel 2 verbunden. Eine Gerüstschnittstelle 11 ist an dem Zwischenstiel 122 angeordnet. Die relative Position von Gerüstschnittstelle 11 und Zwischenstiel 122 ist hier einstellbar, wobei zumindest drei mögliche Positionen der Gerüstschnittstelle 11 am Zwischenstiel 122 vorgesehen sind. Diese drei Positionen können durch Verschieben der Gerüstschnittstelle 11 auf dem Zwischenstiel 122 entlang dessen Längsrichtung eingestellt werden. In der dargestellten Ausführungsform weisen sowohl die Gerüstschnittstellen 11 als auch der Zwischenstiel 122 Bohrungen auf, in welche ein Steckelement zum Abstecken der Position der Komponenten zueinander eingebracht werden kann. Somit ist in der dargestellten Ausführungsform die Position der Gerüstschnittstelle 11 zum Klemmelement 121 einstellbar ausgeführt. Dadurch kann das Verbindungsbauteil 1 in einfacher Weise an unterschiedliche Anwendungsfälle angepasst werden. Die Gerüstschnittstelle 11 ist hier in Form und Größe identisch zu einer Schnittstelle ausgeführt, welche auch innerhalb des Gerüstabschnittes 3, insbesondere an einem Vertikalstiel 51, eingesetzt wird. Somit lassen sich Elemente des Gerüstabschnittes 3, wie beispielsweise ein in Fig. 5 dargestellter Horizontalriegel 52, in gleicher Weise mit der Gerüstschnittstelle 11 verbinden, wie eine Verbindung unterschiedlicher Gerüstelemente innerhalb des Gerüstabschnittes 3 erfolgt. Auch in der in Fig. 5 dargestellten Ausführungsform umfasst das Klemmelement 121 einen Entriegelungsmechanismus 1220, durch welchen die Verbindung zwischen den Greifarmen 1211 und der Querstrebe 212 einfach und schnell hergestellt und wieder gelöst werden kann.

Fig. 6 zeigt eine perspektivische Detailansicht einer weiterenAusführungsform einer Schalungsschnittstelle 12 eines Verbindungsbauteils 1 eines nicht erfindungsgemäßen Systems. In dieser Ausführungsform wird einer der Greifarme 1211 durch ein Zapfenelement 1212 gebildet, welches in eine Ausnehmung in einer Querstrebe 212 der Schaltafel 2 eingebracht ist. In Fig. 6 ist dieses Zapfenelement 1212verdeckt und somit nicht dargestellt. Eine entsprechende Ausnehmung, welche geeignet ist zur Aufnahme des Zapfenelementes 1212 ist, ist auf der rechten Seite angrenzend an das Klemmelement dargestellt. Die Ausnehmung bildet hier eine Hinterschneidung 213. Der zweite Greifarm 1211 wird in der dargestellten Ausführungsform durch ein Spannelement 1213 gebildet. Dieses Spannelement 1213 umgreift bereichsweise die Querstrebe 212 und liegt an dieser an. Das Klemmelement 121 umfasst weiterhin einen Spannmechanismus, welcher hier eine Gewindespindel und ein Handrad enthält. Durch diesen Spannmechanismus kann die relative Position zwischen dem Zapfenelement 1212 und dem Spannelement 1213 verändert werden. Bei einer Anbringung des Klemmelementes 121 an der Querstrebe 212 wird das Zapfenelement 1212 in die Ausnehmung eingebracht und anschließend der Spannmechanismus betätigt. Dadurch werden das Zapfenelement 1212 und der Spannmechanismus 1213 aufeinander zu bewegt und es entsteht ein Form- und Kraftschluss zwischen Klemmelement 121 und Querstrebe 212. Am Klemmelement 121 und der Gerüstschnittstellen 12 ist ein Tragelement 13 angeordnet. Dieses Tragelement 13 verbindet die Schalungsschnittstelle 12 mit einer Gerüstschnittstelle 11. Die Gerüstschnittstelle 11 ist hier als Verbindungsschelle 1214 ausgeführt, welche mit einem Vertikalstiel 51 des Gerüstabschnittes 3 verbunden ist. Die Verbindungsschelle 1214 umgreift den Vertikalstiel 51 und ist kraftschlüssig, mithilfe einer Schraubverbindung, an diesem befestigt. Vorteilhaft an dieser Ausführungsform ist, dass die als Verbindungsschelle 1214 ausgeführte Gerüstschnittstelle 11 entlang des Vertikalstiels 51 stufenlos verschoben und anschließend kraftschlüssig positioniert werden kann. Dadurch kann die relative Position des Verbindungsbauteils 1 zum Gerüstabschnitt 3 sehr flexibel eingestellt werden. Es ist auch möglich, am Tragelement 13 bei Bedarf mehrere Gerüstschnittstellen 11 anzuordnen.

Fig. 7 zeigt eine perspektivische Detailansicht einer weiterenAusführungsform einer Schalungsschnittstelle 12 eines Verbindungsbauteils 1 eines nicht erfindungsgemäßen Systems. In dieser Ausführungsform eines Verbindungsbauteils 1 ist die relative Position der Schalungsschnittstelle 12 zur Gerüstschnittstelle 11 einstellbar ausgeführt. Die Schalungsschnittstelle 12 ist dazu als Ausgleichsschiene 1215 ausgeführt. Diese Ausgleichsschiene 1215 umfasst einen ersten Teilbereich, welcher einen Greifarm 1211 bildet, welcher in die Hinterschneidung 213 in der Querstrebe 212 eingebracht ist. Dieser erste Teilbereich wird hierdurch zwei winklig zueinander angeordnete Flacheisen gebildet, welche durch einen in der Darstellung vertikal orientierten Bolzen verbunden sind. Dieser Bolzen ist in eine zylindrische Ausnehmung in der Querstrebe 212 eingebracht, welche eine Hinterschneidung 213 bildet. Der zweite Greifarm 1211 ist in der Darstellung nicht zu sehen und wird durch eine Sicherungsstift gebildet, welcher in den vertikal orientierten Bolzen auf der Seite eingebracht ist, welche sich in der Darstellung unterhalb der Querstrebe 212 befindet. Die Ausgleichsschiene 1215 umfasst weiterhin einen zweiten Teilbereich, welcher in der Darstellung nach vorne rechts gewandt ist. Dieser zweite Teilbereich wird durch eine Schiene mit konstantem Querschnitt gebildet, welche hier einen rechteckigen Querschnitt aufweist. Die Gerüstschnittstellen 11 wird in dieser Ausführungsform durch eine Klemmschelle 1216 gebildet, welche einstellbar mit der Ausgleichsschiene 1215 verbunden ist. Dazu weist die Klemmschelle 1216 einen Anschlussbereich auf, welche bereichsweise formkomplementär zu der Schiene mit konstantem Querschnitt der Ausgleichsschiene 1215 ausgeführt ist. Der Anschlussbereich umgreift die Schiene mit konstantem Querschnitt und ist entlang der Längsachse der Schiene mit konstantem Querschnitt verschiebbar. Die Klemmschelle 1216 umfasst weiterhin ein Riegelelement, welches in den Anschlussbereich einbringbar ist und welches im dargestellten Zustand die Klemmschelle 1216 auf der Schiene mit konstantem Querschnitt klemmt. In diesem Zustand umschließen das Riegelelement und der Anschlussbereich die Schiene mit konstantem Querschnitt komplett. Bei der Verbindung von Gerüstschnittstelle 11 und Schalungsschnittstelle 12 wird zunächst der Anschlussbereich relativ zur Ausgleichsschiene 1215 verschoben, so lange bis die gewünschte Position von Schalungsschnittstelle 12 und Gerüstschnittstellen 11 erreicht ist. Anschließend wird das Riegelelement eingebracht und diese relative Position fixiert. Die Klemmschelle 1216 umfasst weiterhin eine Verbindungsschelle 1214, welche fest mit dem Anschlussbereich verbunden ist. Die Verbindungsschelle 1214 ist wie in der in Fig. 6 dargestellten Ausführungsform kraftschlüssig mit einem Vertikalstiel 51 des Gerüstabschnittes 3 verbunden. Die dargestellte Ausführungsform eines Verbindungsbauteils 1 ist besonders vorteilhaft, da zum einen die relative Position zwischen Schalungsschnittstelle 12 und Gerüstschnittstelle 11 einstellbar ausgeführt ist und zum anderen die Verbindungsschelle 1214 der Gerüstschnittstelle 11 stufenlos in ihrer Position relativ zu einem Vertikalstiel 51 einstellbar ist. Somit ermöglicht diese Ausführungsform eines Verbindungsbauteils 1 eine Anpassung der Position zwischen Schaltafel 2 und Gerüstabschnitt 3 in zwei senkrecht zueinander orientierten Raumrichtungen.

Die in Fig. 5 bis Fig. 7 dargestellten Ausführungsformen eines Verbindungsbauteils 1 können allesamt in einem System 100 eingesetzt werden. Es ist auch möglich, in einem System 100 mehrere Ausführungsformen eines Verbindungsbauteils 1 miteinander und miteinander kombiniert einzusetzen. Weiterhin ist es möglich in einem System 100 alternativ und/oder zusätzlich ein oder mehrere Verbindungsbauteile 1 nach der in den Fig. 1 und 2 dargestellten Ausführungsformen einzusetzen. Die in den Fig. 1, 2, 5, 6 und 7 dargestellten Ausführungsformen können somit beliebig miteinander kombiniert in einem erfindungsgemäßen System 100 eingesetzt werden, wodurch eine sehr große Flexibilität bezüglich der Art und der Position der Verbindung zwischen einer Schaltafel 2 und einem Gerüstabschnitt 3 ermöglicht wird.

Fig. 8 zeigt eine perspektivische Darstellung eines ersten Zustandes bei der Durchführung eines erfindungsgemäßen Verfahrens. In Fig. 8 bis 10 sind verschiedene Zustände bei der Durchführung eines erfindungsgemäßen Verfahrens dargestellt, welche chronologisch nacheinander im Verfahren eintreten. In Fig. 8 ist ein Zustand zu sehen, in dem gemäß Verfahrensschritt A) bereits eine Stellschalung aufgestellt wurde. Diese Stellschalung ist hier aus insgesamt zwölf Schaltafeln 12 zusammengesetzt, welche miteinander verbunden sind. Die Stellschalung wird durch eine Stütze M in ihrer vertikal ausgerichteten Position gehalten. Auf der nach hinten weisenden Seite ist eine weitere Stütze M angeordnet, welche jedoch durch die Schaltafeln 2 verdeckt ist. Die Stellschalung bildet eine Hälfte oder Seite einer Schalung, die zur Errichtung eines Wandelementes benötigt wird. Ausgehend von dem in Fig. 8 dargestellten Zustand wird als nächstes eine Bewehrung B an der Stellschalung angebracht werden, welche an der Stellschalung befestigt wird. Dieses Anbringen der Bewehrung kann von einem nicht dargestellten Gerüstabschnitt oder mithilfe einer oder mehrerer Arbeitsbühnen vorgenommen werden.

Fig. 9 zeigt eine perspektivische Darstellung eines zweiten Zustandes bei der Durchführung eines erfindungsgemäßen Verfahrens. In dem dargestellten Zustand wurde bereits eine Bewehrung B an der Stellschalung befestigt. Weiterhin wurde gemäß Verfahrensschritt C) ein System 100 als Schließschalung gegenüberliegend zur Stellschalung und zur Bewährung B aufgestellt. Die Schaltafel 2 des Systems 100 weist mit ihrer Schalhaut 22 zur Bewehrung B und zur Stellschalung hin, wobei die Stellschalung und die Schließschalung zusammen den Raumbereich begrenzen in dem das Wandelement hergestellt werden soll. Der Gerüstabschnitt 3 befindet sich auf der der Stellschalung abgewandten Seite der Schaltafel 2 des Systems 100. Auf diese Weise ist vom Gerüstabschnitt 3 aus die Schaltafel 2 des Systems 100 bequem erreichbar von Personen, die sich auf dem Gerüstabschnitt 3 befinden. Das System umfasst hier mehrere Schaltafeln 2, welche parallel zueinander orientiert und miteinander verbunden sind. Ausgehend von dem in Fig. 9 dargestellten Zustand kann nun gemäß Verfahrensschritt D) die Schalung auf das Einfüllen eines flüssigen Betonwerkstoffes vorbereitet werden. Dazu werden beispielsweise Anker zwischen Stellschalung und Schließschalung eingebracht, welche beim Gießen des Wandelementes Druckkräfte, welche auf die Schalungen wirken, aufnehmen. Die Anbringung dieser Anker können Personen bequem vom Gerüstabschnitt 3 aus vornehmen. Darüber hinaus ist es möglich, weitere Arbeiten zur Vorbereitung der Schalung vom Gerüstabschnitt 3 vorzunehmen. Nach der Vorbereitung der Schalung wird dann gemäß Verfahrensschritt E) flüssiger Werkstoff in die Schalung eingefüllt. Dieses Einfüllen kann ebenfalls vom Gerüstabschnitt 3 aus erfolgen. Nach dem Aushärten des Werkstoffes gemäß Verfahrensschritt F) kann die Schalung dann auf das Ausschalen vorbereitet werden. Diese Vorbereitung kann wiederum vom Gerüstabschnitt 3 aus vorgenommen werden. Bei dieser Vorbereitung auf das Ausschalen werden beispielsweise die zuvor eingebrachten Anker zwischen Stellschalung und Schließschalung wieder entfernt.

Fig. 10 zeigt eine perspektivische Darstellung eines dritten Zustandes bei der Durchführung eines erfindungsgemäßen Verfahrens. In dem in Fig. 10 dargestellten Zustand, wurde bereits die Schaltafel 2 vom Gerüstabschnitt 3 des Systems 100 gemäß Verfahrensschritt G) getrennt. Weiterhin wurde die Schaltafel 2 vom nun ausgehärteten und selbst tragfähigen Wandelement W abgetrennt. Zur Trennung der Schaltafel 2 vom Gerüstabschnitt 3 wurden die Gerüstschnittstellen 11 der Verbindungsbauteile 1 vom Gerüstabschnitt 3 gelöst. Es ist zu erkennen, dass die Verbindungsbauteile 1 über die Schalungsschnittstellen 12 noch mit der Schaltafel 2 verbunden sind und zusammen mit dieser entfernt werden. Alternativ ist es auch möglich, die Verbindung zwischen den Schalungsschnittstellen 12 unter Schaltafel 2 zu trennen, wobei die Verbindungsbauteile 1 dann mit dem Gerüstabschnitt 3 verbunden bleiben. Alternativ können auch die Verbindungen der Schalungsschnittstellen 12 und der Gerüstschnittstellen 11 gelöst werden und die Verbindungsbauteile 1 sowohl vom Gerüstabschnitt 3 als auch von der Schaltafel 2 getrennt werden. Das Entfernen der Schaltafel 2 des Systems 100 erfolgt hier in vertikaler Richtung, parallel zum hergestellten Wandelement W und zum Gerüstabschnitt 3. Die Schaltafel 2 kann beispielsweise mithilfe eines Kranes entfernt werden, welcher die Schaltafel 2 nach oben aushebt. Während und nach dem Entfernen der Schaltafel gemäß Verfahrensschritt H) verbleibt der Gerüstabschnitt 3 an einer unveränderten Position parallel zum hergestellten Wandelement W. Vor oder nach dem Entfernen der Schaltafel 2 des Systems 100 wird auch die Stellschalung vom erzeugten Wandelement W entfernt. Im dargestellten Zustand wurde die Stellschalung mit ausgeklappter Stütze M vom Wandelement W abgetrennt und nach hinten links verschoben. Auch die Stellschalung kann mithilfe eines Kranes vom Wandelement entfernt werden. Nach der Entfernung von Stellschalung und Schließschalung können weitere Arbeiten an dem erzeugten Wandelement W vom Gerüstabschnitt 3 aus vorgenommen werden, ohne dass zuvor Arbeiten zur Aufstellung eines weiteren Gerüstes oder einer weiteren Arbeitsbühne vorgenommen werden müssen. Der Gerüstabschnitt 3 ist bereits so positioniert, dass Arbeiten, wie beispielsweise das Auffüllen von Löchern, welche die Anker zuvor hinterlassen haben, vom Gerüstabschnitt 3 aus vorgenommen werden können. Die Nachbearbeitung oder Endbearbeitung des erzeugten Wandelementes W kann somit unmittelbar nach der Entfernung der Schaltafel 2 begonnen werden, wodurch das Verfahren zur Herstellung des Wandelementes gegenüber dem Stand der Technik vereinfacht und mit weniger Zeitaufwand durchführbar ist.

Fig. 11 zeigt eine perspektivische Darstellung eines ersten Zustandes bei der Durchführung eines alternativen erfindungsgemäßen Verfahrens. In Fig. 11 bis 13 sind verschiedene zeitlich nacheinander auftretende Zustände bei der Durchführung eines alternativen Verfahrens zur Herstellung eines Wandelementes dargestellt. Das alternative Verfahren unterscheidet sich von dem zuvor beschriebenen Verfahren dadurch, dass der Abstand zwischen der Schaltafel 2 und dem Gerüstabschnitt 3 des Systems 100 größer ist und das Wandelement zwischen der Schaltafel 2 des Systems 100 und dem Gerüstabschnitt 3 hergestellt wird. In Fig. 11 ist ein Zustand zu sehen, in dem das System 100 bereits gemäß Verfahrensschritt I) aufgebaut wurde und eine Stellschalung bildet. Insgesamt drei Verbindungsbauteile 1 verbinden die Schaltafel 2 mit dem Gerüstabschnitt 3. Die Schalhaut 22 ist dabei dem Gerüstabschnitt 3 zugewandt. In dem Raumbereich zwischen der Schaltafel 2, insbesondere der Schalhaut 22, und dem Gerüstabschnitt 3 soll später das Wandelement hergestellt werden. In dem in Fig. 11 dargestellten Zustand wurde auch bereits gemäß Verfahrensschritt II) eine Bewehrung B an der Schaltafel 2 befestigt. Diese Befestigung der Bewehrung B wurde von Personen vorgenommen, welche sich auf dem Gerüstabschnitt 3 befanden. Vorteilhaft an dieser Ausführungsform ist, dass der Gerüstabschnitt 3 die Schaltafel 2 der Stellschalung stützt und positioniert, so dass keine Stütze M, wie in Fig. 8 bis 10, erforderlich ist. Gleichzeitig kann der Gerüstabschnitt 3 bereits zur Anbringung der Bewehrung B an der Stellschalung verwendet werden.

Fig. 12 zeigt eine perspektivische Darstellung eines zweiten Zustandes bei der Durchführung eines alternativen erfindungsgemäßen Verfahrens. In dem hin Fig. 12 dargestellten Zustand wurde zwischen der bereits aufgestellten Schaltafel 2 des Systems 100 und dem Gerüstabschnitt 3 eine weitere Schaltafel 2 als Schließschalung aufgestellt. Diese weitere Schaltafel 2 wurde hier mithilfe eines Kranes von oben zwischen die bereits aufgestellte Schaltafel 2 und die Gerüstabschnitt 3 eingeschwenkt und mit dem Gerüstabschnitt 3 verbunden. Die Stellschalung und die Schließschalung begrenzen zusammen den Raumbereich, in dem das Wandelement hergestellt werden soll und in dem bereits die Bewehrung B eingebracht wurde. In dem in Fig. 12 dargestellten Zustand können Personen, welche sich auf dem Gerüstabschnitt 3 befinden nun die Schalung auf das Einfüllen eines flüssigen Betonwerkstoff des gemäß Verfahrensschritt IV) vorbereiten. Diese Vorbereitung kann beispielsweise das Einbringen von Ankern zwischen Stellschalung und Schließschalung umfassen. Nach der Vorbereitung der Schalung wird dann flüssiger Werkstoff gemäß Verfahrensschritt V) in die Schalung eingefüllt und der eingefüllte Werkstoff wird gemäß Verfahrensschritt VI) ausgehärtet, so lange bis das Wandelement W selbst tragfähig ist. Das Einfüllen des Werkstoffes in die Schalung sowie eine Überwachung des Aushärten des Werkstoffes kann ebenfalls vom Gerüstabschnitt 3 aus vorgenommen werden.

Fig. 13 zeigt eine perspektivische Darstellung eines dritten Zustandes bei der Durchführung eines alternativen erfindungsgemäßen Verfahrens. In Fig. 13 ist ein Zustand zu sehen, der während der Durchführung des Verfahrensschrittes VII) auftritt, bei dem die Schaltafel 2 vom Gerüstabschnitt 3 getrennt wird. Dazu wurden bereits die Verbindungsbauteile 1 demontiert, wobei hier jeweils sowohl die Schalungsschnittstelle 12 als auch die Gerüstschnittstelle 11 von der Schalhaut 2 bzw. dem Gerüstabschnitt 3 getrennt wurden. Die Schaltafel 2, welche die Schließschalung bildet wird in dem in Fig. 13 gezeigten Zustand gerade vertikal nach oben entfernt, beispielsweise mithilfe eines Krans. Die Schaltafel 2, welche die Stellschalung bildet, ist hier symbolisch nach hinten vom Wandelement W weg versetzt. Das Entfernen der Stellschalung kann ebenfalls mithilfe eines Krans in vertikaler Richtung nach oben erfolgen. Nach der Entfernung von Stellschalung und Schließschalung verbleibt der Gerüstabschnitt 3 an unveränderter Position parallel zum hergestellten Wandelement W. Somit kann gemäß Verfahrensschritt IX) eine Nachbearbeitung oder Endbearbeitung des hergestellten Wandelementes W von diesem Gerüstabschnitt 3 aus erfolgen. Auch bei diesem alternativen Verfahren wird der Gerüstabschnitt 3 somit für mehrere nacheinander durchgeführte unterschiedliche Aufgaben bei der Herstellung des Wandelementes W verwendet. Dadurch wird das Verfahren zur Herstellung des Wandelementes W vereinfacht und kann mit weniger Zeitaufwand durchgeführt werden.

### Bezugszeichenliste:

- 1: Verbindungsbauteil
- 11: Gerüstschnittstelle
- 12: Schalungsschnittstelle
- 121: Klemmelement
- 1211: Greifarm
- 1211a: Vorsprung
- 1212: Zapfenelement
- 1213: Spannelement
- 1214: Verbindungsschelle
- 1215: Ausgleichsschiene
- 1216: Klemmschelle
- 1220: Entriegelungsmechanismus
- 13: Tragelement
- 14: Ausgleichselement
- 2: Schaltafel
- 21: Rahmen
- 211: Längsstrebe
- 212: Querstrebe
- 213: Hinterschneidung
- 3: Gerüstabschnitt
- 51: Vertikalstiel
- 52: Horizontalriegel
- 100: System
- B: Bewehrung
- M: Stütze
- W: Wandelement

## Patentansprüche

1. System (100) zur Schalung eines Wandelementes, umfassend zumindest eine Schaltafel (2), zumindest ein Verbindungsbauteil (1) sowie zumindest einen Gerüstabschnitt (3),
- wobei der Gerüstabschnitt (3) mehrere Vertikalstiele (51) und mehrere Horizontalriegel (52) umfasst und sich der Gerüstabschnitt (3) in drei Raumrichtungen erstreckt,
- wobei die Schaltafel (2) einen Rahmen (21) und eine Schalhaut (22) umfasst, wobei der Rahmen (21) mehrere Längsstreben (211) und mehrere Querstreben (212) aufweist, wobei die Längsstreben (211) und die Querstreben (212) im Wesentlichen senkrecht zueinander angeordnet sind und die Schalhaut (22) lösbar am Rahmen (21) befestigbar ist, wobei in einem verbundenen Zustand die Schalhaut (22) auf zumindest einem Teil der Längsstreben (211) und der Querstreben (212) aufliegt, wobei zumindest ein Teil der Längsstreben (211) und/oder Querstreben (212) eine Hinterschneidung (213) aufweist, welche in Längsrichtung der Längsstreben (211) und/oder Querstreben (212) orientiert ist, wobei die Hinterschneidung (213) zur form- und kraftschlüssigen Verbindung mit einer Schalungsschnittstelle (12) des Verbindungsbauteils (1) vorgesehen ist,
- wobei das Verbindungsbauteil (1) zumindest eine Gerüstschnittstelle (11), welche zur lösbaren Verbindung mit dem Gerüstabschnitt (3) vorgesehen ist und zumindest die Schalungsschnittstelle (12) umfasst, welche zur lösbaren Verbindung mit der Schaltafel (2) vorgesehen ist, wobei die Schalungsschnittstelle (12) zumindest ein Klemmelement (121) umfasst und das Klemmelement (121) zumindest zwei Greifarme (1211) umfasst, wobei zumindest einer der Greifarme (1211) relativ zu einem anderen Greifarm (1211) beweglich ausgeführt ist, wobei der Abstand zwischen den zumindest zwei Greifarmen (1211) einstellbar ausgeführt ist,
wobei das zumindest eine Verbindungsbauteil (1) mit seiner Gerüstschnittstelle (11) mit dem Gerüstabschnitt (3) verbunden ist und das Verbindungsbauteil (1) mit seiner Schalungsschnittstelle (12) mit der zumindest einen Schaltafel (2) verbunden ist, wobei die Greifarme (1211) des Klemmelementes (121) zumindest bereichsweise in die Hinterschneidung (213) am Rahmen (21) der Schaltafel (2) eingreifen, wodurch zumindest eine formschlüssige, bevorzugt auch eine kraftschlüssige, Verbindung zwischen der Schalungsschnittstelle (12) und der Schaltafel (12) vorhanden ist, wobei diese Verbindung entlang der Hinterschneidung (213) beliebig positionierbar ist, wodurch die relative Position zwischen Verbindungsbauteil (1) und Schaltafel (2) in einer Richtung parallel zur Verlaufsrichtung der Hinterschneidung (213) einstellbar ausgeführt ist,
wobei die Verbindung zwischen dem Verbindungsbauteil (1) und der Schaltafel (2) und/oder die Verbindung zwischen dem Verbindungsbauteil (1) und dem Gerüstabschnitt (3) im aufgebauten Zustand des Systems (100) lösbar ausgeführt ist und somit der Gerüstabschnitt (3) von der Schaltafel (2) trennbar ist,
wobei ein Tragelement (13) vorgesehen ist, welches mit der Schalungsschnittstelle (12) und der Gerüstschnittstelle (11) verbunden ist, insbesondere wobei das Tragelement (13) stabförmig ausgeführt ist, wobei die Schalungsschnittstelle (12) und die Gerüstschnittstelle (11) voneinander beabstandet am Tragelement (13) angeordnet sind und das Tragelement (13) eine Längsachse aufweist und die Schalungsschnittstelle (12) und die Gerüstschnittstelle (11) zueinander beabstandet entlang der Längssachse angeordnet sind **dadurch gekennzeichnet, dass** die Längssachse im Wesentlichen parallel zur Oberfläche der Schalhaut (22) und vertikal orientiert ist, und dass der Gerüstabschnitt (3) nach einer Trennung von der Schaltafel (2) als frei stehender Gerüstabschnitt (3) verwendbar ist.

2. System (100) nach Anspruch 1, **dadurch gekennzeichnet, dass** ein Ausgleichselement (14) vorgesehen ist, welches zwischen dem Tragelement (13) und der Gerüstschnittstelle (11) angeordnet ist, wobei das Ausgleichselement (14) eine Linearlagerung aufweist, durch welche die Gerüstschnittstelle (11) und das Tragelement (13) zumindest bereichsweise in einer Richtung parallel zur Längsachse des Tragelementes (13) relativ zum Tragelement (13) verschiebbar sind.

3. System (100) nach Anspruch 1 oder 2, **dadurch gekennzeichnet, dass** zwei Gerüstschnittstellen (11) und zwei Schalungsschnittstellen (12) vorgesehen sind, welche jeweils zueinander beabstandet gemeinsam an dem Tragelement (13) angeordnet sind und/oder das Klemmelement (121) einen Entriegelungsmechanismus (1220) aufweist, welcher durch eine einfache lineare oder rotatorische Bewegung betätigbar ist, wobei durch die Betätigung des Entriegelungsmechanismus (1220) der Formschluss zwischen der Schalungsschnittstelle (12) und der Schaltafel (2) aufhebbar ist.

4. System (100) nach einem der vorhergehenden Ansprüche, **dadurch gekennzeichnet, dass** die Hinterschneidung (213) am Rahmen (21) der Schaltafel (2) als Nut ausgeführt ist, welche sich in Längsrichtung der Längsstreben (211) und/oder Querstreben (212) orientiert ist, wobei die Nut einen U-förmigen, rechteckigen oder gekrümmten Querschnitt aufweist.

5. System (100) nach einem der vorhergehenden Ansprüche, **dadurch gekennzeichnet, dass** zumindest zwei Verbindungsbauteile (1) vorgesehen sind und jedes Verbindungsbauteil (1) zumindest zwei Schalungsschnittstellen (12) aufweist und die Schaltafel (2) mehrere Querstreben (212) mit einer zumindest bereichsweise daran angeordneten Hinterschneidung (213) aufweist, wobei der Abstand zwischen den zumindest zwei Schalungsschnittstellen (12) am Verbindungsbauteil (1) einem ganzzahligen Vielfachen des Abstandes zwischen zwei benachbarten Querstreben (212) der Schaltafel (2) entspricht.

6. Verfahren zur Herstellung eines Wandelementes umfassend die Schritte
A) Aufstellen einer Stellschalung, welche zumindest eine Schaltafel (2) umfasst,
B) Befestigung einer Bewehrung an der aufgestellten Stellschalung,
C) Aufstellen einer Schließschalung, wobei der die Stellschalung und die Schließschalung den Raumbereich begrenzen, in dem das Wandelement vorgesehen ist und wobei die Bewehrung zwischen Stellschalung und Schließschalung angeordnet ist, und wobei die Schließschalung durch ein System (100) nach einem der Ansprüche 1 bis 5 gebildet ist, dessen Schaltafel (2) zur Bewehrung hin orientiert wird und der Gerüstabschnitt (3) des Systems (100) auf der der Stellschalung gegenüberliegenden Seite der Schaltafel (2) angeordnet wird,
D) Vorbereitung der Schalung auf das Einfüllen eines flüssigen Werkstoffes zwischen Stellschalung und Schließschalung, wobei insbesondere Anker eingebracht werden, welche die Stellschalung und Schließschalung miteinander verbinden,
E) Füllung der Schalung mit einem flüssigen Werkstoff,
F) Aushärten des Werkstoffes, wodurch dieser zusammen mit der Bewehrung das Wandelement bildet,
G) Trennung der Schaltafel (2) von dem Gerüstabschnitt (3), wobei die Gerüstschnittstelle (11) des Verbindungsbauteils (1) vom Gerüstabschnitt (3) oder die Schalungsschnittstelle (12) des Verbindungsbauteils (1) von der Schaltafel (2) gelöst wird,
H) Entfernen der Schaltafel (2), wobei der Gerüstabschnitt (3) an einer unveränderten Position verbleibt,
I) Bearbeitung des gegossenen Wandelementes von dem Gerüstabschnitt (3) aus.

7. Verfahren nach dem vorhergehenden Anspruch, **dadurch gekennzeichnet, dass** die Schaltafel (2), der Gerüstabschnitt (3) und das zumindest eine Verbindungsbauteil (1) des Systems (100) vor der Durchführung von Verfahrensschritt C) zusammengebaut werden.

8. Verfahren zur Herstellung eines Wandelementes umfassend die Schritte
I) Aufbau eines Systems (100) nach einem der Ansprüche 1 bis 5, wobei das zumindest eine Verbindungsbauteil (1) mit seiner Gerüstschnittstelle (11) mit dem Gerüstabschnitt (3) und mit seiner Schalungsschnittstelle (12) mit der Schaltafel (2) verbunden wird und wobei das System (100) eine Stellschalung bildet,
II) Befestigung einer Bewehrung an der Schalhaut (21) der Schaltafel (2) des Systems (100), wobei die Bewehrung vom Gerüstabschnitt (3) aus befestigt wird,
III) Aufstellen einer Schließschalung, wobei die Schließschalung zwischen die Schaltafel (2) und den Gerüstabschnitt (3) eingebracht wird und wobei die Schließschalung und die Schalhaut (22) der Schaltafel (2) den Raumbereich begrenzen, in dem das Wandelement vorgesehen ist und wobei die Bewehrung zwischen Schließschalung und der Schaltafel (2) angeordnet ist,
IV) Vorbereitung der Schalung auf das Einfüllen eines flüssigen Werkstoffes zwischen Stellschalung und Schließschalung, wobei insbesondere Anker eingebracht werden, welche die Stellschalung und Schließschalung miteinander verbinden,
V) Füllung der Schalung mit einem flüssigen Werkstoff,
VI) Aushärten des Werkstoffes, wodurch dieser zusammen mit der Bewehrung das Wandelement bildet,
VII) Trennung der Schaltafel (2) von dem Gerüstabschnitt (3), wobei die Gerüstschnittstelle (11) des Verbindungsbauteils (1) vom Gerüstabschnitt (3) oder die Schalungsschnittstelle (12) des Verbindungsbauteils (1) von der Schaltafel (2) gelöst wird, und Entfernen der Schaltafel (2),
VIII) Entfernen der Schließschalung, wobei der Gerüstabschnitt (3) an einer unveränderten Position verbleibt,
IX) Endbearbeitung des gegossenen Wandelementes von dem Gerüstabschnitt (3) aus.

9. Verfahren nach dem vorhergehenden Anspruch, **dadurch gekennzeichnet, dass** in Verfahrensschritt I) die Schaltafel (2) und der Gerüstabschnitt (3) beabstandet zueinander aufgebaut werden und die Länge des zumindest einen Verbindungsbauteils (1) gleich groß oder größer als die Dicke des herzustellenden Wandelementes ist.

10. Verfahren nach einem der Ansprüche 12 oder 13, **dadurch gekennzeichnet, dass** in Verfahrensschritt I) der Gerüstabschnitt (3) auf dem Untergrund aufgebaut wird oder der Gerüstabschnitt (3) zum Aufbau auf den Untergrund gelegt wird.

## Claims

1. A formwork system (100) for a wall element, comprising at least one formwork panel (2), at least one connection component (1), and at least one frame section (3),
- wherein the frame section (3) comprises a plurality of vertical posts (51) and a plurality of horizontal bars (52) and the frame section (3) extends in three spatial directions,
- wherein the formwork panel (2) comprises a framework (21) and a formwork skin (22), wherein the framework (21) has a plurality of longitudinal struts (211) and a plurality of cross struts (212), wherein the longitudinal struts (211) and the cross struts (212) are arranged substantially perpendicular to one another, and the formwork skin (22) can be releasably fastened to the framework (21), wherein, in a connected state, the formwork skin (22) rests on at least a portion of the longitudinal struts (211) and the cross struts (212), wherein at least a part of the longitudinal struts (211) and/or cross struts (212) has an undercut (213) which is oriented in the longitudinal direction of the longitudinal struts (211) and/or cross struts (212), wherein the undercut (213) is provided for the form-fitting and frictionally engaged connection to a formwork interface (12) of the connection component (1),
- wherein the connection component (1) comprises at least one frame interface (11) which is provided for releasable connection to the frame section (3) and comprises at least the formwork interface (12) which is provided for releasable connection to the formwork panel (2), wherein the formwork interface (12) comprises at least one clamping element (121) and the clamping element (121) comprises at least two gripping arms (1211), wherein at least one of the gripping arms (1211) is designed to be movable relative to another gripping arm (1211), wherein the distance between the at least two gripping arms (1211) is designed to be adjustable,
wherein the at least one connection component (1) is connected with its frame interface (11) to the frame section (3) and the connection component (1) is connected with its formwork interface (12) to the at least one formwork panel (2), wherein the gripping arms (1211) of the clamping element (121) engage in the undercut (213) on the framework (21) of the formwork panel (2) at least in regions, as a result of which at least one form-fitting, preferably also a frictionally engaged connection between the formwork interface (12) and the formwork panel (12) is present, wherein this connection can be arbitrarily positioned along the undercut (213), whereby the relative position between the connection component (1) and the formwork panel (2) is designed to be adjustable in a direction parallel to the running direction of the undercut (213),
wherein the connection between the connection component (1) and the formwork panel (2) and/or the connection between the connection component (1) and the frame section (3) is designed to be releasable when the system (100) is constructed, and thus the frame section (3) can be separated from the formwork panel (2),
wherein a support element (13) is provided which is connected to the formwork interface (12) and the frame interface (11), in particular wherein the support element (13) is rod-shaped, wherein the formwork interface (12) and the frame interface (11) are arranged at a distance from one another on the support element (13), and the support element (13) has a longitudinal axis and the formwork interface (12) and the frame interface (11) are arranged at a distance from one another along the longitudinal axis,
**characterized in that** the longitudinal axis is oriented substantially parallel to the surface of the formwork skin (22) and vertical,
and **in that** the frame section (3) can be used as a free-standing frame section (3) after being separated from the formwork panel (2).

2. The system (100) according to claim 1, **characterized in that** a compensating element is provided, which is arranged between the support element (13) and the frame interface (11), wherein the compensating element (14) has a linear bearing by which the frame interface (11) and the support element (13) can be displaced relative to the support element (13) at least in regions in a direction parallel to the longitudinal axis of the support element (13).

3. The system (100) according to any one claims 1 or 2, **characterized in that** two frame interfaces (11) and two formwork interfaces (12) are provided, which are each at a distance from one another commonly arranged on the support element (13) and/or the clamping element (121) has an unlocking mechanism (1220) which can be actuated by a simple linear or rotational movement, wherein the form fit between the formwork interface (12) and the formwork panel (2) can be undone by actuating the unlocking mechanism (1220).

4. The system (100) according to any one of the preceding claims, **characterized in that** the undercut (213) on the framework (21) of the formwork panel (2) is designed as a groove which is oriented in the longitudinal direction of the longitudinal struts (211) and/or cross struts (212), wherein the groove has a U-shaped, rectangular or curved cross-section.

5. The system (100) according to any one of the preceding claims, **characterized in that** at least two connection components (1) are provided and each connection component (1) has at least two formwork interfaces (12), and the formwork panel (2) has a plurality of cross struts (212) with an undercut (213) arranged thereon at least in regions, wherein the distance between the at least two formwork interfaces (12) on the connection component (1) corresponds to an integer multiple of the distance between two adjacent cross struts (212) of the formwork panel (2).

6. A method for producing a wall element, comprising the steps of
A) setting up an adjustable formwork which comprises at least one formwork panel (2),
B) fastening a reinforcement to the set-up adjustable formwork,
C) setting up a closing formwork, wherein the adjustable formwork and the closing formwork delimit the spatial region in which the wall element is provided and wherein the reinforcement is arranged between the adjustable formwork and the closing formwork, and wherein the closing formwork is formed by a system (100) according to any one of claims 1 to 5, the formwork panel (2) of which is oriented toward the reinforcement, and the frame section (3) of the system (100) is arranged on the side of the formwork panel (2) opposite the adjustable formwork,
D) preparing the formwork for the filling of a liquid material between the adjustable formwork and the closing formwork, wherein in particular anchors are introduced which connect the adjustable formwork and the closing formwork to one another,
E) filling the formwork with a liquid material,
F) curing the material, whereby this material forms the wall element together with the reinforcement,
G) separating the formwork panel (2) from the frame section (3), wherein the frame interface (11) of the connection component (1) is detached from the frame section (3) or the formwork interface (12) of the connection component (1) is detached from the formwork panel (2),
H) removing the formwork panel (2), the frame section (3) remaining in an unchanged position,
I) processing the cast wall element from the frame section (3).

7. The method according to the preceding claim, **characterized in that** the formwork panel (2), the frame section (3), and the at least one connection component (1) of the system (100) are assembled prior to carrying out method step C).

8. A method for producing a wall element, comprising the steps of
I) constructing a system (100) according to any one of claims 1 to 5, wherein the at least one connection component (1) is connected with its frame interface (11) to the frame section (3) and with its formwork interface (12) to the formwork panel (2), and wherein the system (100) forms an adjustable formwork,
II) fastening a reinforcement to the formwork skin (21) of the formwork panel (2) of the system (100), wherein the reinforcement is fastened from the frame section (3),
III) setting up a closing formwork, wherein the closing formwork is introduced between the formwork panel (2) and the frame section (3), and wherein the closing formwork and the formwork skin (22) of the formwork panel (2) delimit the spatial region in which the wall element is provided, and wherein the reinforcement is arranged between the closing formwork and the formwork panel (2),
IV) preparing the formwork for the filling of a liquid material between the adjustable formwork and the closing formwork, wherein in particular anchors are introduced which connect the adjustable formwork and the closing formwork to one another,
V) filling the formwork with a liquid material,
VI) curing the material, whereby this material forms the wall element together with the reinforcement,
VII) separating the formwork panel (2) from the frame section (3), wherein the frame interface (11) of the connection component (1) is detached from the frame section (3) or the formwork interface (12) of the connection component (1) is detached from the formwork panel (2), and removing the formwork panel (2),
VIII) removing the closing formwork, the frame section (3) remaining in an unchanged position,
IX) final processing of the cast wall element from the frame section (3).

9. The method according to the preceding claim, **characterized in that** in method step I) the formwork panel (2) and the frame section (3) are constructed at a distance from one another and the length of the at least one connection component (1) is equal to or greater than the thickness of the wall element to be produced.

10. The method according to any one of claims 12 or 13, **characterized in that** in method step I), the frame section (3) is constructed on the underlying surface or the frame section (3) is placed on the underlying surface for construction.

## Revendications

1. Système de coffrage (100) pour un élément de mur, comprenant au moins un panneau de coffrage (2), au moins un élément de raccordement (1) et au moins un profilé de cadre (3),
- dans lequel le profilé de cadre (3) comprend une pluralité de montants verticaux (51) et une pluralité de traverses horizontales (52) et s'étend dans trois directions spatiales,
- dans lequel le panneau de coffrage (2) comprend une ossature (21) et une peau de coffrage (22), l'ossature (21) comportant une pluralité de montants longitudinaux (211) et une pluralité de montants transversaux (212), les montants longitudinaux (211) et les montants transversaux (212) étant disposés sensiblement perpendiculairement les uns aux autres, et la peau de coffrage (22) peut être fixée de manière amovible à l'ossature (21), dans lequel, à l'état assemblé, la peau de coffrage (22) repose sur au moins une partie des entretoises longitudinales (211) et des entretoises transversales (212), dans lequel au moins une partie des entretoises longitudinales (211) et/ou des entretoises transversales (212) présente une contre-dépouille (213) orientée dans la direction longitudinale des entretoises longitudinales (211) et/ou des entretoises transversales (212), la contre-dépouille (213) étant prévue pour l'assemblage par complémentarité de forme et par friction avec une interface de coffrage (12) de l'élément de raccordement (1),
- dans lequel l'élément de raccordement (1) comprend au moins une interface de cadre (11) prévue pour une liaison amovible avec le profilé de cadre (3) et comprend au moins l'interface de coffrage (12) prévue pour une liaison amovible avec le panneau de coffrage (2), dans lequel l'interface de coffrage (12) comprend au moins un élément de serrage (121) et l'élément de serrage (121) comprend au moins deux bras de préhension (1211), dans lequel au moins l'un des bras de préhension (1211) est conçu pour être mobile par rapport à un autre bras de préhension (1211), la distance entre les au moins deux bras de préhension (1211) étant conçue pour être réglable,
le ou les composants de raccordement (1) étant reliés par leur interface de châssis (11) à la section de châssis (3) et le composant de raccordement (1) étant relié par son interface de coffrage (12) au ou aux panneaux de coffrage (2), les bras de serrage (1211) de l'élément de serrage (121) s'engageant au moins par endroits dans la contre-dépouille (213) sur l'ossature (21) du panneau de coffrage (2), ce qui permet d'obtenir au moins une liaison par complémentarité de forme, de préférence également une liaison par friction, entre l'interface de coffrage (12) et le panneau de coffrage (2) est présente, cette liaison pouvant être positionnée de manière arbitraire le long de la contre-dépouille (213), la position relative entre le composant de liaison (1) et le panneau de coffrage (2) étant conçue pour être réglable dans une direction parallèle à la direction d'extension de la contre-dépouille (213),
la liaison entre l'élément de liaison (1) et le panneau de coffrage (2) et/ou la liaison entre l'élément de liaison (1) et la section de cadre (3) étant conçue pour être libérable lors de la mise en place du système (100), ce qui permet de séparer la section de cadre (3) du panneau de coffrage (2),
dans lequel il est prévu un élément de support (13) qui est relié à l'interface de coffrage (12) et à l'interface de cadre (11), en particulier dans lequel l'élément de support (13) est en forme de tige, dans lequel l'interface de coffrage (12) et l'interface de cadre (11) sont disposées à distance l'une de l'autre sur l'élément de support (13), et l'élément de support (13) possède un axe longitudinal et l'interface de coffrage (12) et l'interface de cadre (11) sont disposées à distance l'une de l'autre le long de l'axe longitudinal,
**caractérisé en ce que** l'axe longitudinal est orienté sensiblement parallèlement à la surface de la peau de coffrage (22) et verticalement,
et **en ce que** la section de cadre (3) peut être utilisée comme section de cadre autoportante (3) après avoir été séparée du panneau de coffrage (2).

2. Système (100) selon la revendication 1, **caractérisé en ce qu'**un élément de compensation est prévu, qui est disposé entre l'élément de support (13) et l'interface de cadre (11), l'élément de compensation (14) comportant un palier linéaire grâce auquel l'interface de cadre (11) et l'élément de support (13) peuvent être déplacés par rapport à l'élément de support (13) au moins dans certaines zones, dans une direction parallèle à l'axe longitudinal de l'élément de support (13).

3. Système (100) selon l'une quelconque des revendications 1 ou 2, **caractérisé en ce que** deux interfaces de cadre (11) et deux interfaces de coffrage (12) sont prévues, qui sont chacune à une certaine distance l'une de l'autre disposées ensembles sur l'élément de support (13) et/ou l'élément de serrage (121) comporte un mécanisme de déverrouillage (1220) pouvant être actionné par un simple mouvement linéaire ou rotatif, l'ajustement par complémentarité de forme entre l'interface de coffrage (12) et le panneau de coffrage (2) pouvant être défait en actionnant le mécanisme de déverrouillage (1220).

4. Système (100) selon l'une quelconque des revendications précédentes, **caractérisé en ce que** la contre-dépouille (213) sur l'ossature (21) du panneau de coffrage (2) est conçue comme une rainure orientée dans la direction longitudinale des entretoises longitudinales (211) et/ou des entretoises transversales (212), la rainure présentant une section transversale en forme de U, rectangulaire ou courbe.

5. Système (100) selon l'une quelconque des revendications précédentes, **caractérisé en ce qu'**au moins deux éléments de raccordement (1) sont prévus et chaque élément de raccordement (1) comporte au moins deux interfaces de coffrage (12), et le panneau de coffrage (2) comporte une pluralité de traverses (212) sur lesquelles est disposée une contre-dépouille (213) au moins dans certaines zones, la distance entre les au moins deux interfaces de coffrage (12) sur l'élément de raccordement (1) correspondant à un multiple entier de la distance entre deux traverses adjacentes (212) du panneau de coffrage (2).

6. Procédé de fabrication d'un élément de mur, comprenant les étapes suivantes :
A) mise en place d'un coffrage réglable qui comprend au moins un panneau de coffrage (2),
B) fixation d'une armature au coffrage réglable mis en place,
C) la mise en place d'un coffrage de fermeture, dans lequel le coffrage réglable et le coffrage de fermeture délimitent la zone spatiale dans laquelle l'élément de mur est réalisé et dans lequel l'armature est disposée entre le coffrage réglable et le coffrage de fermeture, et dans lequel le coffrage de fermeture est formé par un système (100) selon l'une quelconque des revendications 1 à 5, dont le panneau de coffrage (2) est orienté vers l'armature, et la section de cadre (3) du système (100) est disposée du côté du panneau de coffrage (2) opposé au coffrage réglable,
D) la préparation du coffrage pour le remplissage d'un matériau liquide entre le coffrage réglable et le coffrage de fermeture, dans laquelle, en particulier, des ancrages sont introduits qui relient entre eux le coffrage réglable et le coffrage de fermeture,
E) le remplissage du coffrage avec un matériau liquide,
F) durcir le matériau, ce matériau formant ainsi l'élément de mur avec l'armature,
G) séparer le panneau de coffrage (2) de la section de cadre (3), l'interface de cadre (11) de l'élément de liaison (1) étant détachée de la section de cadre (3) ou l'interface de coffrage (12) de l'élément de liaison (1) étant détachée du panneau de coffrage (2),
H) retirer le panneau de coffrage (2), la section de cadre (3) restant dans une position inchangée,
I) traiter l'élément de mur coulé à partir de la section de cadre (3).

7. Procédé selon la revendication précédente, **caractérisé en ce que** le panneau de coffrage (2), la section de cadre (3) et le au moins un élément de raccordement (1) du système (100) sont assemblés avant l'exécution de l'étape C) du procédé.

8. Procédé de fabrication d'un élément de mur, comprenant les étapes consistant à
I) la construction d'un système (100) selon l'une quelconque des revendications 1 à 5, dans lequel le au moins un composant de raccordement (1) est relié par son interface de cadre (11) à la section de cadre (3) et par son interface de coffrage (12) au panneau de coffrage (2), et dans lequel le système (100) forme un coffrage réglable,
II) la fixation d'une armature à la peau de coffrage (21) du panneau de coffrage (2) du système (100), l'armature étant fixée à partir de la section de cadre (3),
III) mise en place d'un coffrage de fermeture, le coffrage de fermeture étant introduit entre le panneau de coffrage (2) et la section de cadre (3), et le coffrage de fermeture et la peau de coffrage (22) du panneau de coffrage (2) délimitant la zone spatiale dans laquelle l'élément de mur est réalisé, et l'armature étant disposée entre le coffrage de fermeture et le panneau de coffrage (2),
IV) préparation du coffrage pour le coulage d'un matériau liquide entre le coffrage réglable et le coffrage de fermeture, dans lequel on introduit notamment des ancrages qui relient entre eux le coffrage réglable et le coffrage de fermeture,
V) coulage du coffrage avec un matériau liquide,
VI) durcissement du matériau, ce matériau formant ainsi l'élément de mur conjointement avec l'armature,
VII) séparer le panneau de coffrage (2) de la section de cadre (3), l'interface de cadre (11) de l'élément de liaison (1) étant détachée de la section de cadre (3) ou l'interface de coffrage (12) de l'élément de liaison (1) étant détachée du panneau de coffrage (2), et retirer le panneau de coffrage (2),
VIII) retirer le coffrage de fermeture, la section de cadre (3) restant dans une position inchangée,
IX) réaliser le traitement final de l'élément de mur coulé à partir de la section de cadre (3).

9. Procédé selon la revendication précédente, **caractérisé en ce que**, à l'étape I) du procédé, le panneau de coffrage (2) et la section de cadre (3) sont montés à distance l'un de l'autre et la longueur de l'au moins un élément de raccordement (1) est égale ou supérieure à l'épaisseur de l'élément de mur à produire.

10. Procédé selon l'une quelconque des revendications 12 ou 13, **caractérisé en ce que**, à l'étape I) du procédé, la section de cadre (3) est assemblée sur la surface sous-jacente ou la section de cadre (3) est placée sur la surface sous-jacente pour l'assemblage.
